# EUROPÄISCHE PATENTSCHRIFT

(11) **EP 4 155 001 B1**
(45) Veröffentlichungstag und Bekanntmachung des Hinweises auf die Patenterteilung: **06.09.2023**
(21) Anmeldenummer: 21198852.2
(22) Anmeldetag: 24.09.2021
(51) Int. Cl.: B21C 1/24, B21C 3/04, B21C 3/16, B21C 37/20

(54) **VORRICHTUNGEN UND VERFAHREN ZUM UMFORMEN EINES ROHRARTIGEN HOHLKÖRPERS**
METHOD AND DEVICES FOR REFORMING A TUBULAR HOLLOW BODY
DISPOSITIFS ET PROCÉDÉ DE FORMAGE D'UNE PIÈCE CREUSE TUBULAIRE

(43) Veröffentlichungstag der Anmeldung: 29.03.2023
(73) Patentinhaber: FELSS Systems GmbH, 75203 Königsbach-Stein (DE)
(72) Erfinder: SCHEER, Jean-Marc, 67270 Minversheim (FR); MISSAL, Nadezda, 71701 Schwieberdingen (DE); HEINRICHS, Serjosha, 75038 Oberderdingen (DE); VÖGELE, Sascha, 75236 Kämpfelbach (DE); JANDT, Max Olaf, 75210 Keltern (DE)
(74) Vertreter: Kohler Schmid Möbus Patentanwälte

(56) Entgegenhaltungen:
- EP-A1- 1 857 722
- WO-A1-99/54065
- WO-A1-2020/165082
- DE-A1- 3 016 135
- GB-A- 1 071 456
- JP-A- S5 163 355
- US-A- 5 388 329

## Beschreibung

Die Erfindung betrifft eine Vorrichtung zum Umformen eines rohrartigen Hohlkörpers, der eine Hohlkörperwand aus einem plastisch verformbaren Werkstoff und eine in Längsrichtung des Hohlkörpers verlaufende Hohlkörperachse aufweist,
- mit einer Umformmatrize, die zur Anordnung an der Außenseite des Hohlkörpers ausgebildet ist und die mit einer zur Aufnahme des Hohlkörpers ausgebildeten Matrizenöffnung versehen ist,
- mit einem Dorn, der zur Anordnung im Innern des Hohlkörpers ausgebildet ist und der an seinem Umfang mit einem formgebenden Dornprofil versehen ist mit Dornprofilvorsprüngen und zwischen den Dornprofilvorsprüngen ausgebildeten Dornprofilzwischenräumen, wobei an dem im Innern des Hohlkörpers angeordneten Dorn die Dornprofilvorsprünge und die Dornprofilzwischenräume längs der Hohlkörperachse verlaufen und sich die Dornprofilzwischenräume zu der achsparallelen Innenseite der Hohlkörperwand hin öffnen sowie
- mit einem Umformantrieb, der einen Matrizenantrieb aufweist, mittels dessen die Umformmatrize mit einer axialen Matrizenbewegung längs der Hohlkörperachse relativ zu dem Hohlkörper und dabei längs des im Innern des Hohlkörpers angeordneten Dorns bewegbar ist, wobei aufgrund der axialen Matrizenbewegung und eines damit verbundenen Überschreitens der Fließgrenze des Materials der Hohlkörperwand Material der Hohlkörperwand unter Ausbildung eines Innenprofils der Hohlkörperwand in die Dornprofilzwischenräume des Dorns fließt.

Die Erfindung betrifft außerdem eine Anordnung zum Umformen eines rohrartigen Hohlkörpers, der eine Hohlkörperwand aus einem plastisch verformbaren Werkstoff und eine in Längsrichtung des Hohlkörpers verlaufende Hohlkörperachse aufweist,
- wobei die Anordnung eine erste Umformvorrichtung und eine zweite Umformvorrichtung umfasst und die zweite Umformvorrichtung der ersten Umformvorrichtung in einem Umformprozess nachgeordnet ist,
- wobei die erste Umformvorrichtung ausgebildet ist zur Erzeugung einer Vorform eines fertig umgeformten Hohlkörpers aus dem Hohlkörper in einem Ausgangszustand,
- wobei die Vorform als rohrartiger Hohlkörper mit einer Vorformwand aus einem plastisch verformbaren Werkstoff und mit einer mit der Hohlkörperachse zusammenfallenden Vorformachse ausgebildet ist und
- wobei die zweite Umformvorrichtung ausgebildet ist zur Erzeugung einer Folgeform der Vorform, insbesondere zur Erzeugung des fertig umgeformten Hohlkörpers, die eine Folgeformwand aufweist.

Weiterhin betrifft die Erfindung mit der vorgenannten Vorrichtung und mit der vorgenannten Anordnung durchführbare Verfahren zum Umformen eines rohrartigen Hohlkörpers, der eine Hohlkörperwand aus einem plastisch verformbaren Werkstoff und eine in Längsrichtung des Hohlkörpers verlaufende Hohlkörperachse aufweist.

Beispielweise bei der Fertigung von Hohlwellen für Kraftfahrzeuge sind Wellenrohlinge aus plastisch verformbaren metallischen Werkstoffen mit Außen- und/oder Innenverzahnungen zu versehen und insbesondere über Teillängen in ihrem Durchmesser und/oder in ihrer Wandstärke zu reduzieren. Ein gängiges Fertigungsverfahren zur Herstellung von Verzahnungen an Wellenrohlingen ist das Axialformen mittels eines Umformwerkzeugs, das eine den Wellenrohling an der Außenseite umschließende Umformmatrize und einen den Wellenrohling in dessen Innern stützenden Dorn umfasst. Je nach Anwendungsfall ist die Umformmatrize und/oder der Dorn mit einer formgebenden Verzahnung versehen. Ein zur Durchmesser- und/oder Wandstärkenreduzierung von Wellenrohlingen gebräuchliches Fertigungsverfahren ist das Einziehen.

Gattungsgemäßer Stand der Technik ist offenbart in DE 10 2019 103 926 A1.

Dieses Dokument betrifft ein Werkzeug und ein Verfahren zum axialen Umformen eines Rohres. Das Werkzeug umfasst eine an der Außenseite des Rohres geführte ringförmige Matrize und einen im Innern des Rohres geführten Dorn. Gleichzeitig mit einer Wandstärkenreduzierung wird die Rohrwand mit einer Innenverzahnung versehen. Zur Herstellung der Innenverzahnung an der Rohrwand wird ein Dorn mit einem zahnradförmigen Querschnitt verwendet. In den Zahnzwischenräumen an dem Dorn werden durch das aufgrund des Umformprozesses plastifizierte Material der Rohrwand die Zähne der Innenverzahnung ausgebildet.

Die Aufgabe der vorliegenden Erfindung besteht darin, Vorrichtungen und Verfahren bereitzustellen, mittels derer ein rohrartiger Hohlkörper mit einer Innenverzahnung hoher Qualität versehen werden kann.

Erfindungsgemäß gelöst wird diese Aufgabe durch die Vorrichtung gemäß Patentanspruch 1, die Anordnung gemäß Patentanspruch 8 und die Verfahren gemäß den Patentansprüchen 14 und 16.

Im Falle der Erfindung wird zur Erzeugung einer Innenverzahnung an einem rohrartigen Hohlkörper aus einem vorzugsweise metallischen Werkstoff und mit einem vorzugsweise kreisförmigen Querschnitt ein Umformwerkzeug verwendet, das eine Umformmatrize mit einer profilierten Matrizenöffnung und einen Dorn mit einem profilierten Umfang aufweist. Erfindungswesentlich ist der Umstand, dass die Umformmatrize und der Dorn um die Achse des umzuformenden Hohlkörpers relativ zueinander derart gedreht sind, dass an der einen Seite der Hohlkörperwand angeordnete Matrizenprofilvorsprünge der Umformmatrize und an der anderen Seite der Hohlkörperwand angeordnete Dornprofilzwischenräume einander in radialer Richtung der Hohlkörperachse gegenüberliegen. Aufgrund der erfindungsgemäßen gegenseitigen Positionierung der Matrizenprofilvorsprünge und der Dornprofilzwischenräume bewirken die Matrizenprofilvorsprünge während des Umformprozesses eine vollständige Füllung der Dornprofilzwischenräume mit plastifiziertem Material der Hohlkörperwand sowie unter Umständen auch noch eine Verdichtung des in die Dornprofilzwischenräume geflossenen Wandmaterials. Infolgedessen erzeugt der Dorn, dessen Profil die Soll-Geometrie des zu erstellenden Innenprofils der Hohlkörperwand als Negativ abbildet, das Innenprofil der Hohlkörperwand mit einer Ist-Geometrie die allenfalls minimal von der Soll-Geometrie abweicht und die folglich eine außerordentlich hohe Qualität besitzt.

Erfindungsgemäß kann die Erzeugung des Innenprofils der Hohlkörperwand in einem einstufigen oder in einem mehrstufigen Prozess realisiert werden.

Mittels der Umformvorrichtung gemäß Patentanspruch 1 und nach dem Verfahren gemäß Patentanspruch 14 wird die Hohlkörperwand in einem Schritt mit einem Innenprofil mit Soll-Geometrie versehen.

Mittels der Anordnung gemäß Patentanspruch 8 und nach dem Verfahren gemäß Patentanspruch 16 wird die Erstellung des Innenprofils mit Soll-Geometrie auf mehrere Verfahrensstufen verteilt.

In der ersten Verfahrensstufe wird mittels einer ersten Umformvorrichtung aus dem Hohlkörper im Ausgangszustand eine Vorform des fertig umgeformten Hohlkörpers erzeugt. Das Innenprofil der Vorform wird anschließend optimiert.

Die Optimierung des Innenprofils der Vorformwand folgt in wenigstens einer weiteren Verfahrensstufe, in welcher mittels einer weiteren Umformvorrichtung aus dem Innenprofil der Vorformwand das Innenprofil einer Folgeform der Vorform, insbesondere das Innenprofil des fertig umgeformten Hohlkörpers, erzeugt wird.

Erfindungsgemäß wird als mehrstufige Anordnung eine Anordnung mit zwei Umformvorrichtungen zur Durchführung eines zweistufigen Umformverfahrens bevorzugt. In diesem Fall wird aus der Vorform als Folgeform unmittelbar der fertig umgeformte Hohlkörper mit der Soll-Geometrie des Innenprofils an der Hohlkörperwand erzeugt.

Die axiale Matrizenbewegung kann im Falle der erfindungsgemäßen Vorrichtungen und Verfahren als kontinuierliche Bewegung in der Umformrichtung aber auch als Bewegung mit abwechselnd ausgeführten langen Hüben in Umformrichtung und kurzen Rückhüben in Gegenrichtung ("rekursives Axialformen") ausgeführt werden.

Besondere Ausführungsarten der Vorrichtungen und Verfahren nach den unabhängigen Patentansprüchen 1, 8, 14 und 16 ergeben sich aus den abhängigen Patentansprüchen 2 bis 7, 9 bis 13 und 15.

Die Maßnahmen der abhängigen Patentansprüche 2 bis 7 können in entsprechender Weise auch im Falle der erfindungsgemäßen Anordnung mit mehreren Umformvorrichtungen und zur Durchführung eines mehrstufigen Umformverfahrens vorgesehen sein.

Gemäß Patentanspruch 2 wird in bevorzugter Ausgestaltung der Erfindung als Innenprofil an der Hohlkörperwand eine Innenverzahnung erstellt.

Erfindungsgemäß kann bei der Erstellung des Innenprofils der Hohlkörperwand die Größe des Hohlkörperquerschnitts unverändert bleiben, der sich senkrecht zu der Hohlkörperachse erstreckt.

In diesem Fall wird an der erfindungsgemäßen Vorrichtung gemäß Patentanspruch 1 eine profilierte Umformmatrize eingesetzt mit einem Matrizenprofil, dessen Fußlinie in der senkrechten Projektion auf die Stirnseite der Hohlkörperwand im Ausgangszustand außerhalb der Hohlkörperwand liegt oder mit der Außenseite der Hohlkörperwand zusammenfällt. Die Kopflinie des Matrizenprofils liegt in der senkrechten Projektion auf die Stirnseite der Hohlkörperwand im Ausgangszustand in einem Bereich, der von dem Inneren der Hohlkörperwand bis in das Innere des Hohlraums des Hohlkörpers reichen kann.

Im Falle von Anwendungen, bei denen eine Umformmatrize, die eine kreisförmige Matrizenöffnung mit einer formgebenden Verzahnung aufweist, zum Umformen eines zylindrischen Hohlkörpers eingesetzt wird, besitzt dementsprechend der als Fußlinie vorgesehene Fußkreis der Matrizenverzahnung einen Fußkreisdurchmesser der größer oder ebenso groß ist wie der Außendurchmesser des umzuformenden Hohlkörpers im Ausgangszustand. Der Durchmesser des Kopfkreises der Matrizenverzahnung ist kleiner als der Außendurchmesser des zylindrischen Hohlkörpers im Ausgangszustand.

Entsprechend stellen sich die Verhältnisse an Bauarten der erfindungsgemäßen mehrstufigen Anordnung dar, im Falle derer mittels der ersten Umformvorrichtung aus dem Hohlkörper im Ausgangszustand eine Vorform mit unveränderter Querschnittsgröße und/oder mittels der zweiten Umformvorrichtung aus der Vorform eine Folgeform mit unveränderter Querschnittsgröße gefertigt wird.

In bevorzugter Ausgestaltung der Erfindung sind die erfindungsgemäße Vorrichtung und die erfindungsgemäße Anordnung sowie die erfindungsgemäßen Verfahren derart beschaffen, dass die Erstellung des Innenprofils der Hohlkörperwand beziehungsweise der Vorformwand und/oder der Folgeformwand mit einer Reduzierung des Hohlkörper- beziehungsweise des Vorformquerschnitts einhergeht (Patentansprüche 13, 15).

Unter einer Querschnittsreduzierung im Sinne der Erfindung ist zu verstehen
- eine Reduzierung ausschließlich des Hohlraumquerschnitts des umzuformenden Hohlkörpers beziehungsweise der umzuformenden Vorform (im Falle von zylindrischen Rohren des Innendurchmessers des Rohres) bei unveränderter Dicke der Hohlkörperwand beziehungsweise der Vorformwand oder
- eine Reduzierung ausschließlich der Dicke der Hohlkörperwand beziehungsweise der Vorformwand bei unverändertem Hohlraumquerschnitt des Hohlkörpers beziehungsweise der Vorform oder
- eine Reduzierung sowohl des Hohlraumquerschnitts des umzuformenden Hohlkörpers beziehungsweise der umzuformenden Vorform als auch der Dicke der Hohlkörperwand beziehungsweise der Vorformwand.

Für eine Querschnittsreduzierung des Hohlkörpers durch Verringerung der Dicke der Hohlkörperwand ist eine Bauart der erfindungsgemäßen Vorrichtung beziehungsweise der erfindungsgemäßen Anordnung ausgelegt, im Falle derer der gemeinsame Querschnitt des Dorns und der Hohlkörperwand im Ausgangszustand größer ist als der Öffnungsquerschnitt der Matrizenöffnung beziehungsweise im Falle derer der gemeinsame Querschnitt des ersten Dorns und der Hohlkörperwand im Ausgangszustand größer ist als der Öffnungsquerschnitt der ersten Matrizenöffnung und/oder im Falle derer der gemeinsame Querschnitt des zweiten Dorns und der Vorformwand im Ausgangszustand größer ist als der Öffnungsquerschnitt der zweiten Matrizenöffnung.

Gemäß Patentanspruch 3 ist in weiterer Ausgestaltung der Erfindung für den Hohlkörper ein ortsfestes axiales Widerlager vorgesehen, an welchem sich der Hohlkörper bei der Beaufschlagung durch die Umformmatrize in der Richtung der axialen Matrizenbewegung abstützt.

Die Vorrichtung gemäß Patentanspruch 4 und das mit dieser Vorrichtung durchgeführte Umformverfahren sind für Anwendungsfälle vorgesehen, in denen die Gefahr besteht, dass es aufgrund der axialen Matrizenbewegung zu Stauchungserscheinungen an dem umzuformenden Hohlkörper kommt.

Um eine Stauchung des Hohlkörpers zu vermeiden, weist der Umformantrieb zusätzlich zu dem Matrizenantrieb einen Dornantrieb auf. Mittels des Matrizenantriebs wird die an der Außenseite des Hohlkörpers angeordnete Umformmatrize mit der axialen Matrizenbewegung aktiv längs der Hohlkörperachse bewegt. Aufgrund der aktiven Bewegung der Umformmatrize relativ zu dem Hohlkörper wird die von der Umformmatrize beaufschlagte Hohlkörperwand durch die Umformmatrize in der Richtung der axialen Matrizenbewegung aktiv auf Druck beansprucht. Gleichzeitig wird die Hohlkörperwand infolge der zu der axialen Matrizenbewegung gegenläufigen axialen Dornbewegung in der Richtung der axialen Dornbewegung auf Zug beansprucht.

Mittels der Antriebssteuerung des erfindungsgemäßen Umformantriebs werden die aktive axiale Dornbewegung und die aktive axiale Matrizenbewegung der an der Außenseite des Hohlkörpers angeordneten Umformmatrize einander überlagert. Aufgrund der Überlagerung der beiden genannten Bewegungen werden die Druckspannungen, die sich in der Hohlkörperwand aufgrund der Beaufschlagung durch die Umformmatrize über den Wandquerschnitt aufbauen, wenigstens teilweise kompensiert durch die Zugspannungen in der Hohlkörperwand infolge der aktiven axialen Dornbewegung.

Bei entsprechender, beispielsweise empirischer Bemessung und gegenseitiger Abstimmung der Druckbeanspruchung des Hohlkörpers durch die Umformmatrize und der Zugbeanspruchung des Hohlkörpers durch den Dorn wird ein unerwünschtes Stauchen der Hohlkörperwand an der in der Richtung der axialen Matrizenbewegung gelegenen Seite der die Hohlkörperwand beaufschlagenden Umformmatrize auch ohne zusätzliche Armierung des Hohlkörpers zumindest weitestgehend vermieden. Gleichzeitig lassen sich infolge der Überlagerung der aktiven Matrizenbewegung und der aktiven Dornbewegung hohe Umformgeschwindigkeiten erzielen.

Generell kann sowohl die axiale Dornbewegung als auch die axiale Matrizenbewegung sowohl positions- als auch kraftgeregelt werden.

Die Umformgeschwindigkeit der erfindungsgemäßen Vorrichtung und des erfindungsgemäßen Verfahrens ist von der Werkstofffestigkeit des umzuformenden Hohlkörpers weitgehend unabhängig. Bei hochfesten Werkstoffen bedarf es zwar relativ hoher Umformkräfte, gleichzeitig ist die Stauchungsneigung von Hohlkörpern aus hochfesten Werkstoffen aber relativ gering. Umgekehrt neigen rohrartige Hohlkörper aus Werkstoffen geringer Festigkeit zwar relativ stark zur Stauchung, eine Querschnittsreduzierung derartiger Hohlkörper ist aber bereits mit relativ geringen Umformkräften möglich.

Ausweislich Patentanspruch 5 wird im Falle der Erfindung mittels der Antriebssteuerung des Umformantriebs das Verhältnis der Geschwindigkeiten der axialen Dornbewegung und der axialen Matrizenbewegung der an der Außenseite des Hohlkörpers angeordneten Umformmatrize in Abhängigkeit von dem Verhältnis der Größe des Querschnitts des Hohlkörpers im Ausgangszustand und der Querschnittsgröße des Hohlkörpers nach dem Umformprozess eingestellt. Insbesondere im Falle einer Querschnittsreduzierung kann der Betrag der Geschwindigkeit der axialen Matrizenbewegung der an der Außenseite des Hohlkörpers angeordneten Umformmatrize größer aber auch kleiner sein als der Betrag der Geschwindigkeit der axialen Dornbewegung. Im Rahmen einer versuchsweisen Anwendung der Erfindung konnten qualitativ hochwertige Bearbeitungsergebnisse bei einer Matrizengeschwindigkeit von 30 mm/s bis 60 mm/s und einer Dorngeschwindigkeit von 21 mm/s bis 43 mm/s erzielt werden.

Ausweislich Patentanspruch 6 ist in weiterer Ausgestaltung der Erfindung vorgesehen, dass das Verhältnis der Beträge der axialen Dornbewegung und der axialen Matrizenbewegung während des Umformvorgangs reziprok ist zu dem Verhältnis der Geschwindigkeiten der axialen Dornbewegung und der axialen Matrizenbewegung während des Umformvorgangs. Dadurch ist gewährleistet, dass die zur Umformung eines Hohlkörpers über eine Umformlänge ausgeführten aktiven Dorn- und Umformmatrizenbewegungen trotz unterschiedlicher Geschwindigkeiten des Dorns und der Umformmatrize bei Erreichen der Umformlänge gleichzeitig enden.

Patentanspruch 7 sieht in weiterer vorteilhafter Ausgestaltung der Erfindung vor, dass die Umformmatrize mittels des Matrizenantriebs mit einer Positionierbewegung aus einer Position abseits des umzuformenden Hohlkörpers in eine Position bewegbar ist, in welcher die Umformmatrize an der Außenseite des Hohlkörpers angeordnet ist und dass mittels der Antriebssteuerung des Vorrichtungsantriebs der Matrizenantrieb und der Dornantrieb derart gesteuert werden, dass der Dornantrieb die axiale Dornbewegung einleitet, bevor die Umformmatrize aufgrund der Positionierbewegung die Hohlkörperwand beaufschlagt. Bei dem erstmaligen Kontakt der Umformmatrize mit dem umzuformenden Hohlkörper befinden sich der Dorn und der von diesem längs der Hohlkörperachse angetriebene und während des Umformprozesses auf Zug beanspruchte Hohlkörper demnach bereits in Bewegung. Vorzugsweise wird die Positionierbewegung der Umformmatrize in der Richtung der axialen Matrizenbewegung ausgeführt.

Zur Durchführung des mehrstufigen Umformverfahrens können Umformvorrichtungen eingesetzt werden, deren Dorne Dornprofilzwischenräume mit unterschiedlich großen Zwischenraumquerschnitten aufweisen. Mittels des zweiten Dorns wird aus dem Innenprofil der Vorform vorzugsweise das Innenprofil mit Soll-Geometrie erzeugt. Dabei wird den in den Dornprofilzwischenräumen der ersten Umformmatrize erzeugten Profilvorsprüngen des Innenprofils der Vorform durch die zweite Umformmatrize Wandmaterial zugeführt. Die ersten Dornprofilzwischenräume des ersten Dorns haben dementsprechend weniger Wandmaterial aufzunehmen als die zweiten Dornprofilzwischenräume des zweiten Dorns. Ist gleichzeitig der Querschnitt der ersten Dornprofilzwischenräume größer bemessen als der Querschnitt der zweiten Dornprofilzwischenräume, so weisen die ersten Dornprofilzwischenräume gegenüber dem an dem ersten Dornprofil erzeugten Innenprofil der Vorform ein Übermaß auf, aufgrund dessen nach Abschluss der ersten Verfahrensstufe der erste Dorn und die Vorform mit relativ geringem Kraftaufwand voneinander getrennt werden können.

In bevorzugter Ausgestaltung der Erfindung stimmen das erste formgebende Dornprofil des ersten Dorns und das zweite formgebende Dornprofil des zweiten Dorns in ihrer Geometrie miteinander überein (Patentanspruch 9). Auf diese Weise kann in besonderem Maße sichergestellt werden, dass der mittels des zweiten Dorns ausgeführte Umformprozess zu einer Optimierung des mittels des ersten Dorns erzeugten Innenprofils führt. Die Geometrie des mittels des ersten Dorns erzeugten Innenprofils wird an der zweiten Umformvorrichtung mittels der zweiten Umformmatrize und des mit dieser zusammenwirkenden zweiten Dorns mit der durch das identische Dornprofil vorgegebenen Soll-Geometrie in Übereinstimmung gebracht oder zumindest weiter an die Soll-Geometrie angenähert.

Qualitativ besonders hochwertige Bearbeitungsergebnisse lassen sich erzielen, wenn in der zweiten Verfahrensstufe der gleiche Dorn eingesetzt wird wie in der ersten Verfahrensstufe (Patentanspruch 10). In diesem Fall kann der Dorn nach Beendigung der ersten Verfahrensstufe im Innern der dann vorliegenden Vorform verbleiben. Der Bearbeitung der Vorform durch die zweite Umformvorrichtung muss folglich kein die Bearbeitungsqualität möglicherweise beeinträchtigender Dornwechsel an der Vorform vorausgehen.

Gemäß Patentanspruch 11 weist die erste Umformmatrize der mehrstufigen Umformanordnung in Weiterbildung der Erfindung eine Matrizenöffnung mit einer glatten Wand auf. Die erfindungsgemäß optimierte Füllung der Dornprofilzwischenräume mit plastifiziertem Material der Hohlkörperwand erfolgt dementsprechend ausschließlich in dem zweiten Verfahrensschritt des erfindungsgemäßen Umformverfahrens.

Hiervon abweichend sind im Falle der Erfindungsbauart gemäß Patentanspruch 12 auch bereits an der ersten Umformvorrichtung der mehrstufigen Anordnung Vorkehrungen für eine optimierte Füllung der Dornprofilzwischenräume mit plastifiziertem Material der Hohlkörperwand getroffen.

Nachfolgend wird die Erfindung anhand beispielhafter schematischer Darstellungen näher erläutert. Es zeigen:
- Figur 1: ein umzuformendes Rohr in einem Ausgangszustand,
- Figur 2: eine einstufige Vorrichtung zum Umformen des Rohres gemäß Figur 1 in einem einstufigen Umformverfahren mit einer Querschnittsreduzierung und mit einer Profilierung der Rohrwand,
- Figur 3a: eine erste Umformvorrichtung einer zweistufigen Umformanordnung zur Erzeugung einer Vorform eines fertig umgeformten Rohres im Rahmen eines zweistufigen Umformverfahrens,
- Figur 3b: eine zweite Umformvorrichtung der zweistufigen Umformanordnung zur Erzeugung des fertig umgeformten Rohres aus der Vorform gemäß Figur 3a im Rahmen des zweistufigen Umformverfahrens und
- Figur 4: eine einstufige Vorrichtung zum Umformen des Rohres gemäß Figur 1 in einem einstufigen Umformverfahren mit einer Profilierung der Rohrwand aber ohne Querschnittsreduzierung der Rohrwand.

Gemäß Figur 1 ist als umzuformender Hohlkörper ein Rohr 1 aus einem plastisch verformbaren metallischen Werkstoff vorgesehen. Das Rohr 1 weist als Hohlkörperwand eine Rohrwand 2 und als Hohlkörperachse eine in Längsrichtung des Rohres 2 verlaufende Rohrachse 3 auf. Das Rohr 1 ist zylindrisch ausgebildet mit einem in der stirnseitigen Ansicht des Rohres 1 in Figur 1 erkennbaren kreisförmigen Rohrquerschnitt 4 als Hohlkörperquerschnitt und mit einem kreisringförmigen Wandquerschnitt.

Aus dem Rohr 1 ist eine Lenkwelle für ein Kraftfahrzeug zu fertigen.

Zu diesem Zweck werden in Figur 2 und Figur 4 dargestellte einstufige Vorrichtungen 5, 5a oder alternativ eine in den Figuren 3a und 3b gezeigte mehrstufige, in dem dargestellten Beispielsfall zweistufige Anordnung 6 eingesetzt. Die zweistufige Anordnung 6 umfasst eine erste Umformvorrichtung 7 und eine zweite Umformvorrichtung 8.

Die Vorrichtungen 5, 5a und die Umformvorrichtungen 7, 8 mit den jeweils umgeformten Werkstücken sind in Figur 2 und in den Figuren 3a, 3b und 4 jeweils in einer stark schematisierten Seitenansicht und außerdem in einer Ansicht auf die in der Seitenansicht rechte Stirnseite gezeigt.

Die Vorrichtung 5 gemäß Figur 2 ist an einer Axialformmaschine herkömmlicher Bauart montiert, beispielsweise an einer Axialformmaschine, wie sie von der Firma FELSS Systems GmbH, 75203 Königsbach-Stein, Deutschland, unter dem Produktnamen "Aximus" angeboten wird.

Eine zur Anordnung an der Außenseite des Rohres 1 ausgebildete Umformmatrize 9 der Vorrichtung 5 ist in einer längs der Rohrachse 3 beweglichen Werkzeugaufnahme der Axialformmaschine eingebaut. Ein ebenfalls längs der Rohrachse 3 beweglicher Dornhalter der Axialformmaschine dient zur Fixierung eines Dorns 10 der Vorrichtung 5. Die Werkzeugaufnahme für die Umformmatrize 9 und der Dornhalter für den Dorn 10 sind in Figur 2 der Einfachheit halber nicht gezeigt.

Die Umformmatrize 9 weist eine zur Aufnahme des Rohres 1 ausgebildete Matrizenöffnung 11 ("Kalibrierstrecke") auf. An der Matrizenöffnung 11 ist die Umformmatrize 9 mit einem formgebenden Matrizenprofil in Form einer formgebenden Matrizenverzahnung 12 versehen. Die Matrizenverzahnung 12 weist Matrizenzähne 13 als Matrizenprofilvorsprünge und zwischen den Matrizenzähnen 13 ausgebildete Matrizenzahnzwischenräume 14 als Matrizenprofilzwischenräume auf. Der Fußkreisdurchmesser der Matrizenöffnung 11 ist kleiner als der Durchmesser des Rohrquerschnitts 4 im Ausgangszustand bei noch unverformtem Rohr 1.

Der Dorn 10 ist zur Anordnung im Innern des Rohres 1 ausgebildet und an seinem Umfang mit einem als formgebende Dornverzahnung 15 ausgebildeten formgebenden Dornprofil versehen. Die formgebende Dornverzahnung 15 wird gebildet von Dornprofilvorsprüngen in Form von Dornzähnen 16 und von zwischen den Dornzähnen 16 als Dornprofilzwischenräume angeordneten Dornzahnzwischenräumen 17.

An der auf der Außenseite des Rohres 1 aufsitzenden Umformmatrize 9 verlaufen die Matrizenzähne 13 und die Matrizenzahnzwischenräume 14 längs der Rohrachse 3. Die Matrizenzahnzwischenräume 14 öffnen sich dabei zu der achsparallelen Außenseite der Rohrwand 2 hin.

An dem Dorn 10 im Innern des Rohres 1 verlaufen die Dornzähne 16 und die Dornzahnzwischenräume 17 ebenfalls längs der Rohrachse 3. Die Dornzahnzwischenräume 17 öffnen sich zu der achsparallelen Innenseite der Rohrwand 2 hin.

Um die Rohrachse 3 sind die Umformmatrize 9 und der Dorn 10 relativ zueinander derart positioniert, dass die an der achsparallelen Außenseite der Rohrwand 2 angeordneten Matrizenzähne 13 und die an der achsparallelen Innenseite der Rohrwand 2 angeordneten Dornzahnzwischenräume 17 sowie die an der achsparallelen Außenseite der Rohrwand 2 angeordneten Matrizenzahnzwischenräume 14 und die an der achsparallelen Innenseite der Rohrwand 2 angeordnete Dornzähne 16 jeweils einander an der Rohrwand 2 in radialer Richtung der Rohrachse 3 gegenüberliegen.

Mittels der Vorrichtung 5 wird der Rohrquerschnitt 4, im Einzelnen die Wandstärke der Rohrwand 2, reduziert und gleichzeitig die Rohrwand 2 an der Innenseite mit einem Innenprofil in Form einer Innenverzahnung 18 versehen.

Zur Erzeugung einer hierzu erforderlichen axialen Matrizenbewegung der Umformmatrize 9 dient ein Matrizenantrieb 19 eines Umformantriebs 20 der Vorrichtung 5. Zusätzlich zu dem Matrizenantrieb 19 umfasst der Umformantrieb 20 einen Dornantrieb 21 und eine Antriebssteuerung 22.

Zu Beginn des Umformprozesses bewegt der Matrizenantrieb 19 die Werkzeugaufnahme der Axialformmaschine gemeinsam mit der Umformmatrize 9 längs der Rohrachse 3, bis die Umformmatrize 9 aus einer Position abseits des Rohres 1 an das in Figur 1 rechte Ende des Rohres 1 gelangt und dieses Rohrende der rohrseitigen Mündung der Matrizenöffnung 11 unmittelbar benachbart ist. Das Rohr 1 befindet sich zu diesem Zeitpunkt noch in seinem unverformten Ausgangszustand.

Außerdem verfährt der Dornantrieb 21 den Dornhalter der Axialformmaschine mit dem Dorn 10 längs der Rohrachse 3 ausgehend von einer Position in Figur 1 links des Rohres 1 nach rechts, bis der an dem Dornhalter fixierte Dorn 10 im Innern des Rohres 1 die Position gemäß Figur 2 einnimmt.

Das umzuformende Rohr 1 ist an der Axialformmaschine mit seinem in den Figuren 1 und 2 linken Ende an einem längs der Rohrachse 3 stationären axialen Widerlager 23 gelagert.

Zum Umformen des Rohres 1 wird die Umformmatrize 9 nun mittels des Matrizenantriebs 19 ausgehend von ihrer Ausgangsposition an dem rechten Ende des Rohres 1 mit einer axialen Matrizenbewegung relativ zu dem an dem stationären axialen Widerlager 23 abgestützten und folglich gleichfalls stationären Rohr 1 in Richtung auf das stationäre axiale Widerlager 23 bewegt. Bei der axialen Matrizenbewegung verfährt die Umformmatrize 9 längs der Rohrachse 3 relativ zu dem Rohr 1 und dabei auch längs des im Innern des Rohres 1 angeordneten Dorns 10. Die Bewegungsrichtung der Umformmatrize 9 bei der axialen Matrizenbewegung ist in Figur 2 durch einen Pfeil 24 veranschaulicht.

Aufgrund des Übermaßes des unverformten Rohrquerschnitts 4 gegenüber dem Öffnungsquerschnitt der Matrizenöffnung 11 bewirkt die axiale Matrizenbewegung der Umformmatrize 9, dass an der in der Richtung des Pfeils 24 gelegenen Seite der Umformmatrize 9 die Fließgrenze des Materials der Rohrwand 2 überschritten wird. Der Rohrquerschnitt 4 wird aufgrund der axialen Matrizenbewegung reduziert und Material der Rohrwand 2 fließt unter Ausbildung der Innenverzahnung 18 der Rohrwand 2 und bei gleichzeitiger Längung der Rohrwand 2 in die Dornzahnzwischenräume 17 des Dorns 10.

Dabei sorgen die Matrizenzähne 13 der Matrizenverzahnung 12 aufgrund ihrer Anordnung gegenüber den Dornzahnzwischenräumen 17 des Dorns 10 dafür, dass die Dornzahnzwischenräume 17 vollständig mit dem fließenden Material der Rohrwand 2 gefüllt werden und die Innenverzahnung 18 der Rohrwand 2 folglich exakt mit ihrer durch die Dornverzahnung 15 vorgegebenen Soll-Geometrie erzeugt wird.

In Figur 2 ist ein Zeitpunkt des Umformprozesses veranschaulicht, zu welchem die Bearbeitung des Rohres 1 noch nicht abgeschlossen ist und die Umformmatrize 9 folglich noch einen Restweg in Richtung auf das axiale Widerlager 23 zurückzulegen hat.

Besteht im Falle des Rohres 1 etwa aufgrund der Rohrlänge die Gefahr einer Stauchung des Rohres 1 während des Umformprozesses wird die vorstehende Kinematik des Umformprozesses abgewandelt.

Abweichend von den vorstehend beschriebenen Abläufen wird zur Vermeidung einer Stauchung des Rohres 1 der axialen Matrizenbewegung der Umformmatrize 9 mittels der Antriebssteuerung 22 eine zu der axialen Matrizenbewegung gegenläufige und in Richtung eines Pfeils 25 in Figur 2 ausgeführte axiale Dornbewegung des Dorns 10 überlagert.

Die Geschwindigkeiten der axialen Matrizenbewegung und der axialen Dornbewegung können dabei unterschiedlich bemessen sein. Beispielsweise kann mittels der Antriebssteuerung 22 die Geschwindigkeit der axialen Matrizenbewegung der Umformmatrize 9 in Richtung des Pfeils 24 auf 60 mm/s und die Geschwindigkeit der axialen Dornbewegung des Dorns 10 in Richtung des Pfeils 25 auf 15 mm/s eingestellt werden.

Mit dem Einlaufen des freien Endes des Rohres 1 in die Matrizenöffnung 11 zu Beginn des Umformprozesses wird die Rohrwand 2 in dem betreffenden Bereich gegen den Dorn 10 gedrückt. Dadurch wird zwischen der Rohrwand 2 und dem Dorn 10 ein Kraftschluss erzeugt.

Gleichzeitig wird die Rohrwand 2 aufgrund der axialen Matrizenbewegung durch die Umformmatrize 9 an deren in Richtung des Pfeils 24 gelegenen Seite auf Druck beansprucht und dadurch die Fließgrenze des Materials der Rohrwand 2 überschritten. Das axiale Widerlager 23, welches das von der Umformmatrize 9 beaufschlagte Rohr 1 abstützt, ist auch bei gegenseitiger Überlagerung einer axialen Matrizenbewegung und einer axialen Dornbewegung während der Beaufschlagung des Rohres 1 durch die Umformmatrize 9 längs der Rohrachse 3 ortsfest.

Infolge des Kraftschlusses zwischen der Rohrwand 2 und dem Dorn 10 wird die an der Außenseite von der Umformmatrize 9 beaufschlagte Rohrwand 2 mittels des Dorns 10 in Richtung des Pfeils 25 auf Zug beansprucht. Der mittels des Dornantriebs 21 angetriebene Dorn 10 zieht folglich die Rohrwand 2 aktiv in Richtung des Pfeils 25 durch die Matrizenöffnung 11 und die Dicke der Rohrwand 2 wird reduziert bei gleichzeitiger Längung des Rohres 1 und bei gleichzeitiger Erzeugung der Innenverzahnung 18 an der Rohrwand 2.

Aufgrund einer entsprechenden Abstimmung der axialen Matrizenbewegung in Richtung des Pfeils 24 und der axialen Dornbewegung in Richtung des Pfeils 25, d.h. durch entsprechende Steuerung des Matrizenantriebs 19 und des Dornantriebs 21 mittels der Antriebssteuerung 22, erfolgt die Umformung der Rohrwand 2, ohne dass es an der in Richtung des Pfeils 24 gelegenen Seite der Umformmatrize 9 zu einer Stauchung des Rohres 1 kommt. Infolgedessen bedarf es zur Vermeidung einer Stauchung des Rohres 1 im Falle der Vorrichtung 5 auch keiner zusätzlichen Armierung an der Außenseite des Rohres 1.

Durch entsprechende Steuerung des Matrizenantriebs 19 und des Dornantriebs 21 wird dafür Sorge getragen, dass bei Erreichen der gewünschten Umformlänge an dem Rohr 1 der Matrizenantrieb 19 und der Dornantrieb 21 gleichzeitig stillgesetzt werden können.

Aufgrund des Umstands, dass gleichzeitig eine axiale Matrizenbewegung und eine dazu gegenläufige axiale Dornbewegung ausgeführt werden, lässt sich eine hohe Umformgeschwindigkeit erzielen. Ungeachtet der hohen Umformgeschwindigkeit ergibt sich ein qualitativ hochwertiges Bearbeitungsergebnis an dem Rohr 1.

Während mittels der Vorrichtungen 5, 5a gemäß Figur 2 und gemäß Figur 4 die Innenverzahnung an der Rohrwand 2 in einem einstufigen Umformprozess erzeugt wird, dient die in den Figuren 3a und 3b dargestellte Anordnung 6 mit der ersten Umformvorrichtung 7 und der zweiten Umformvorrichtung 8 zur Durchführung eines zweistufigen Umformverfahrens.

Die erste Umformvorrichtung 7 der Anordnung 6 (Figur 3a) umfasst eine erste Umformmatrize 26 zur Anordnung an der Außenseite des Rohres 1 sowie einen ersten Dorn 27 zur Anordnung im Innern des Rohres 1.

Die erste Umformmatrize 26 der ersten Umformvorrichtung 7 ist mit einer ersten Matrizenöffnung 28 zur Aufnahme des Rohres 1 ausgebildet. Die erste Matrizenöffnung 28 ist in dem dargestellten Beispielsfall glattwandig. Der Durchmesser der ersten Matrizenöffnung 28 entspricht dem Fußkreisdurchmesser der verzahnten Matrizenöffnung 11 an der Umformmatrize 9 gemäß Figur 2 und ist folglich ebenfalls kleiner als der Durchmesser des Rohrquerschnitts 4 des Rohres 1 im unverformten Ausgangszustand.

Der erste Dorn 27 der ersten Umformvorrichtung 7 weist an seinem Umfang als erstes formgebendes Dornprofil eine erste formgebende Dornverzahnung 29 auf mit ersten Dornprofilvorsprüngen in Form von ersten Dornzähnen 30 und zwischen den ersten Dornzähnen 30 ausgebildeten ersten Dornzahnzwischenräumen 31 als erste Dornprofilzwischenräume. An dem im Innern des Rohres 1 angeordneten ersten Dorn 27 verlaufen die ersten Dornzähne 30 und die ersten Dornzahnzwischenräume 31 längs der Rohrachse 3. Die ersten Dornzahnzwischenräume 31 öffnen sich zu der achsparallelen Innenseite der Rohrwand 2 hin. Die Verzahnungsgeometrie des verzahnten ersten Dorns 27 der ersten Umformvorrichtung 7 bildet die Soll-Geometrie der verzahnten Innenseite der Rohrwand 2 an dem fertig umgeformten Rohr ab.

In einer ersten Verfahrensstufe des zweistufigen Umformprozesses wird aus dem unverformten Rohr 1 im Ausgangszustand eine Vorform 32 des fertig umgeformten Rohres erzeugt.

Die Abläufe der ersten Verfahrensstufe des zweistufigen Umformprozesses entsprechen grundsätzlich den vorstehend im Einzelnen beschriebenen Abläufen des einstufigen Umformverfahrens gemäß Figur 2.

Ein erster Matrizenantrieb 33 eines ersten Umformantriebs 34 der ersten Umformvorrichtung 7 erzeugt eine axiale Matrizenbewegung der auf dem Rohr 1 aufsitzenden ersten Umformmatrize 26 relativ zu dem Rohr 1 längs der Rohrachse 3 und längs des im Inneren des Rohres 1 angeordneten ersten Dorns 27.

Bei Stauchgefahr wird der axialen Matrizenbewegung der ersten Umformmatrize 26 eine mittels eines ersten Dornantriebs 35 des Umformantriebs 34 ausgeführte und zu der axialen Matrizenbewegung der ersten Umformmatrize 26 gegenläufige axiale Dornbewegung des ersten Dorns 27 überlagert. Die aktive axiale Matrizenbewegung der ersten Umformmatrize 26 und die aktive axiale Dornbewegung des ersten Dorns 27 werden gegebenenfalls von einer ersten Antriebssteuerung 36 des ersten Umformantriebs 34 aufeinander abgestimmt gesteuert.

Als Produkt der ersten Verfahrensstufe des zweistufigen Umformprozesses ergibt sich die Vorform 32 des fertig umgeformten Rohres mit einer mit der Rohrachse 3 zusammenfallenden Vorformachse 37 und einer Vorformwand 38. Die Wandstärke der Vorformwand 38 ist gegenüber der Wandstärke der Rohrwand 2 reduziert. Außerdem ist die Vorformwand 38 mit einem Innenprofil in Form einer Innenverzahnung 39 versehen.

Da die Geometrie der Innenverzahnung 39 an der Vorformwand 38 gegenüber der Soll-Geometrie des fertig umgeformten Rohres noch eine zu große Toleranz aufweist, schließt sich an die erste Verfahrensstufe gemäß Figur 3a die mittels der zweiten Umformvorrichtung 8 durchgeführte zweite Verfahrensstufe des zweistufigen Umformprozesses an.

Gemäß Figur 3b umfasst die zweite Umformvorrichtung 8 eine zweite Umformmatrize 40 zur Anordnung an der Außenseite der Vorform 32 und einen zweiten Dorn 41 zur Anordnung im Inneren der Vorform 32.

Eine zweite Matrizenöffnung 42 der zweiten Umformmatrize 40 ist zur Aufnahme der Vorform 32 ausgebildet und weist an der Öffnungswand eine formgebende Matrizenverzahnung 43 als formgebendes Matrizenprofil auf. Die formgebende Matrizenverzahnung 43 wird gebildet von Matrizenprofilvorsprüngen in Form von Matrizenzähnen 44 und zwischen den Matrizenzähnen 44 als Matrizenprofilzwischenräume ausgebildeten Matrizenzahnzwischenräumen 45.

Bei auf der Außenseite der Vorform 32 angeordneter zweiter Umformmatrize 40 verlaufen die Matrizenzähne 44 und die Matrizenzahnzwischenräume 45 längs der Vorformachse 37. Die Matrizenzahnzwischenräume 45 öffnen sich zu der achsparallelen Außenseite der Vorformwand 38 hin. Der Fußkreisdurchmesser der Matrizenverzahnung 43 an der zweiten Matrizenöffnung 42 der zweiten Umformmatrize 40 entspricht dem Durchmesser der glattwandigen ersten Matrizenöffnung 28 an der ersten Umformmatrize 26 der ersten Umformvorrichtung 7.

Der zweite Dorn 41 der zweiten Umformvorrichtung 8 ist baugleich mit dem ersten Dorn 27 der ersten Umformvorrichtung 7.

Der zweite Dorn 41 weist an seinem Umfang als zweites formgebendes Zahnprofil eine zweite formgebende Dornverzahnung 46 auf mit zweiten Dornprofilvorsprüngen in Form von zweiten Dornzähnen 47 und mit zweiten Dornprofilzwischenräumen in Form von zweiten Dornzahnzwischenräumen 48. Auch die zweite formgebende Dornverzahnung 46 bildet die an dem fertig umgeformten Rohr zu erstellende Innenverzahnung mit ihrer Soll-Geometrie ab.

An dem im Innern der Vorform 32 angeordneten zweiten Dorn 41 verlaufen die zweiten Dornzähne 47 und die zweiten Dornzahnzwischenräume 48 längs der Vorformachse 37. Die zweiten Dornzahnzwischenräume 48 öffnen sich zu der achsparallelen Innenseite der Vorformwand 38 hin.

Um die Vorformachse 37 sind die zweite Umformmatrize 40 und der zweite Dorn 41 relativ zueinander derart angeordnet, dass die an der achsparallelen Außenseite der Vorformwand 38 angeordneten Matrizenzähne 44 und die an der achsparallelen Innenseite der Vorformwand 38 angeordnete zweiten Dornzahnzwischenräume 48 sowie die an der achsparallelen Außenseite der Vorformwand 38 angeordneten Matrizenzahnzwischenräume 45 und die an der achsparallelen Innenseite der Vorformwand 38 angeordneten zweiten Dornzähne 47 jeweils einander an der Vorformwand 38 in radialer Richtung der Vorformachse 37 gegenüberliegen. Die Dornzahnzwischenräume 48 nehmen dabei zu Beginn der zweiten Verfahrensstufe des Umformprozesses das in der ersten Verfahrensstufe erzeugte Innenprofil 39 der Vorform 32 auf.

Auch die Abläufe der zweiten Verfahrensstufe des zweistufigen Umformprozesses entsprechen grundsätzlich den Abläufen des mittels der Vorrichtung 5 durchgeführten einstufigen Umformprozesses gemäß Figur 2.

Ein zweiter Matrizenantrieb 49 eines zweiten Umformantriebs 50 bewegt die auf der Vorform 32 aufsitzende zweite Umformmatrize 40 mit einer axialen Matrizenbewegung relativ zu der Vorform 32 längs der Vorformachse 37 und längs des im Inneren der Vorform 32 angeordneten zweiten Dorns 41.

Bei Stauchgefahr wird der axialen Matrizenbewegung der zweiten Umformmatrize 40 eine mittels eines zweiten Dornantriebs 51 erzeugte gegenläufige axiale Dornbewegung des zweiten Dorns 41 überlagert. Dabei werden der zweite Matrizenantrieb 49 und der zweite Dornantrieb 51 durch eine zweite Antriebssteuerung 52 des zweiten Umformantriebs 50 aufeinander abgestimmt gesteuert.

Während der zweiten Verfahrensstufe sorgen die Matrizenzähne 44 der Matrizenverzahnung 43 an der zweiten Umformmatrize 40 aufgrund ihrer Anordnung gegenüber den zweiten Dornzahnzwischenräumen 48 des zweiten Dorns 41 dafür, dass die zweiten Dornzahnzwischenräume 48 vollständig mit dem fließenden Material der Vorformwand 38 gefüllt werden und dass sich folglich an dem fertig umgeformten Rohr als Innenprofil eine Innenverzahnung 53 ergibt, deren Geometrie exakt ihrer durch die zweite Dornverzahnung 46 vorgegebenen Soll-Geometrie entspricht.

Ebenso wie die Vorrichtung 5 gemäß Figur 2 und auch die Umformvorrichtungen 7, 8 gemäß den Figuren 3a, 3b ist auch die Vorrichtung 5a gemäß Figur 4 an einer Axialformmaschine herkömmlicher Bauart montiert.

Eine Umformmatrize 9a der Vorrichtung 5a weist eine zur Aufnahme des Rohres 1 ausgebildete Matrizenöffnung 11a ("Kalibrierstrecke") auf. An der Matrizenöffnung 11a ist die Umformmatrize 9a mit einem formgebenden Matrizenprofil in Form einer formgebenden Matrizenverzahnung 12a versehen. Die Matrizenverzahnung 12a weist Matrizenzähne 13a als Matrizenprofilvorsprünge und zwischen den Matrizenzähnen 13a ausgebildete Matrizenzahnzwischenräume 14a als Matrizenprofilzwischenräume auf.

Abweichend von der Umformmatrize 9 gemäß Figur 2 ist an der Umformmatrize 9a der Fußkreisdurchmesser der Matrizenverzahnung 12a größer als der Außendurchmesser des Rohres 1 im Ausgangszustand bei noch unverformtem Rohr 1. Der Kopfkreisdurchmesser der Matrizenverzahnung 12a ist geringfügig kleiner als der Innendurchmesser des Rohres 1 im Ausgangszustand.

Ein Dorn 10a ist zur Anordnung im Inneren des Rohres 1 ausgebildet und an seinem Umfang mit einem als formgebende Dornverzahnung 15a ausgebildeten formgebenden Dornprofil versehen. Die formgebende Dornverzahnung 15a wird gebildet von Dornprofilvorsprüngen in Form von Dornzähnen 16a und von zwischen den Dornzähnen 16a als Dornprofilzwischenräume angeordneten Dornzahnzwischenräumen 17a.

An der auf der Außenseite des Rohres 1 aufsitzenden Umformmatrize 9a verlaufen die Matrizenzähne 13a und die Matrizenzahnzwischenräume 14a längs der Rohrachse 3. Die Matrizenzahnzwischenräume 14a öffnen sich dabei zu der achsparallelen Außenseite der Rohrwand 2 hin.

An dem Dorn 10a im Innern des Rohres 1 verlaufen die Dornzähne 16a und die Dornzahnzwischenräume 17a ebenfalls längs der Rohrachse 3. Die Dornzahnzwischenräume 17a öffnen sich zu der achsparallelen Innenseite der Rohrwand 2 hin.

Um die Rohrachse 3 sind die Umformmatrize 9a und der Dorn 10a relativ zueinander derart positioniert, dass die an der achsparallelen Außenseite der Rohrwand 2 angeordneten Matrizenzähne 13a und die an der achsparallelen Innenseite der Rohrwand 2 angeordneten Dornzahnzwischenräume 17a sowie die an der achsparallelen Außenseite der Rohrwand 2 angeordneten Matrizenzahnzwischenräume 14a und die an der achsparallelen Innenseite der Rohrwand 2 angeordnete Dornzähne 16a jeweils einander an der Rohrwand 2 in radialer Richtung der Rohrachse 3 gegenüberliegen.

Aufgrund der Bemessung des Kopf- und des Fußkreisdurchmessers an der Matrizenverzahnung 12a erzeugt die Vorrichtung 5a an der Innenseite der Rohrwand 2 ein Innenprofil in Form einer Innenverzahnung 18a, ohne dass dabei die Wandstärke der Rohrwand 2 reduziert wird.

Die Abläufe bei der Umformung des Rohres 1 mittels der Vorrichtung 5a entsprechen ebenfalls den Abläufen an der Vorrichtung 5 gemäß Figur 2.

Zur Erzeugung einer axialen Matrizenbewegung der Umformmatrize 9a dient ein Matrizenantrieb 19a eines Umformantriebs 20a der Vorrichtung 5a. Zusätzlich zu dem Matrizenantrieb 19a umfasst der Umformantrieb 20a einen Dornantrieb 21a und eine Antriebssteuerung 22a.

Zum Umformen des Rohres 1 wird die Umformmatrize 9a mittels des Matrizenantriebs 19a ausgehend von ihrer Ausgangsposition an dem rechten Ende des Rohres 1 mit einer axialen Matrizenbewegung relativ zu dem an dem stationären axialen Widerlager 23 abgestützten und folglich gleichfalls stationären Rohr 1 in Richtung auf das stationäre axiale Widerlager 23 bewegt. Bei der axialen Matrizenbewegung verfährt die Umformmatrize 9a in Richtung des Pfeils 24 längs der Rohrachse 3 relativ zu dem Rohr 1 und dabei auch längs des im Innern des Rohres 1 angeordneten Dorns 10a.

Aufgrund des Übermaßes der unverformten Rohrwand 2 gegenüber dem Kopfkreisdurchmesser der Matrizenverzahnung 12a fließt Material der Rohrwand 2 unter Ausbildung der Innenverzahnung 18a der Rohrwand 2 in die Dornzahnzwischenräume 17a des Dorns 10a.

Auch die Matrizenzähne 13a der Matrizenverzahnung 12a sorgen aufgrund ihrer Anordnung gegenüber den Dornzahnzwischenräumen 17a des Dorns 10a dafür, dass die Dornzahnzwischenräume 17a vollständig mit dem fließenden Material der Rohrwand 2 gefüllt werden und die Innenverzahnung 18a der Rohrwand 2 folglich exakt mit ihrer durch die Dornverzahnung 15a vorgegebenen Soll-Geometrie erzeugt wird.

## Patentansprüche

1. Vorrichtung zum Umformen eines rohrartigen Hohlkörpers (1), der eine Hohlkörperwand (2) aus einem plastisch verformbaren Werkstoff und eine in Längsrichtung des Hohlkörpers (1) verlaufende Hohlkörperachse (3) aufweist,
• mit einer Umformmatrize (9, 9a), die zur Anordnung an der Außenseite des Hohlkörpers (1) ausgebildet ist und die mit einer zur Aufnahme des Hohlkörpers (1) ausgebildeten Matrizenöffnung (11, 11a) versehen ist,
• mit einem Dorn (10, 10a), der zur Anordnung im Innern des Hohlkörpers (1) ausgebildet ist und der an seinem Umfang mit einem formgebenden Dornprofil (15, 15a) versehen ist mit Dornprofilvorsprüngen (16, 16a) und zwischen den Dornprofilvorsprüngen (16, 16a) ausgebildeten Dornprofilzwischenräumen (17, 17a), wobei an dem im Innern des Hohlkörpers (1) angeordneten Dorn (10, 10a) die Dornprofilvorsprünge (16, 16a) und die Dornprofilzwischenräume (17, 17a) längs der Hohlkörperachse (3) verlaufen und sich die Dornprofilzwischenräume (17, 17a) zu der achsparallelen Innenseite der Hohlkörperwand (2) hin öffnen sowie
• mit einem Umformantrieb (20, 20a), der einen Matrizenantrieb (19, 19a) aufweist, mittels dessen die Umformmatrize (9, 9a) mit einer axialen Matrizenbewegung längs der Hohlkörperachse (3) relativ zu dem Hohlkörper (1) und dabei längs des im Innern des Hohlkörpers (1) angeordneten Dorns (10, 10a) bewegbar ist, wobei aufgrund der axialen Matrizenbewegung und eines damit verbundenen Überschreitens der Fließgrenze des Materials der Hohlkörperwand (2) Material der Hohlkörperwand (2) unter Ausbildung eines Innenprofils (18, 18a) der Hohlkörperwand (2) in die Dornprofilzwischenräume (17, 17a) des Dorns (10, 10a) fließt,
**dadurch gekennzeichnet, dass** die Umformmatrize (9, 9a) an der Matrizenöffnung (11, 11a) mit einem formgebenden Matrizenprofil (12, 12a) versehen ist mit Matrizenprofilvorsprüngen (13, 13a) und zwischen den Matrizenprofilvorsprüngen (13, 13a) ausgebildeten Matrizenprofilzwischenräumen (14, 14a), wobei bei mit der axialen Matrizenbewegung bewegter Umformmatrize (9, 9a)
• die Matrizenprofilvorsprünge (13, 13a) und die Matrizenprofilzwischenräume (14, 14a) längs der Hohlkörperachse (3) verlaufen und sich die Matrizenprofilzwischenräume (14, 14a) zu der achsparallelen Außenseite der Hohlkörperwand (2) hin öffnen und
• an der achsparallelen Außenseite der Hohlkörperwand (2) angeordnete Matrizenprofilvorsprünge (13, 13a) und an der achsparallelen Innenseite der Hohlkörperwand (2) angeordnete Dornprofilzwischenräume (17, 17a) sowie an der achsparallelen Außenseite der Hohlkörperwand (2) angeordnete Matrizenprofilzwischenräume (14, 14a) und an der achsparallelen Innenseite der Hohlkörperwand (2) angeordnete Dornprofilvorsprünge (16, 16a) jeweils einander an der Hohlkörperwand (2) in radialer Richtung der Hohlkörperachse (3) gegenüberliegen, wobei die Matrizenprofilvorsprünge (13, 13a) Material der Hohlkörperwand (2) unter Ausbildung des Innenprofils (18, 18a) der Hohlkörperwand (2) in Richtung auf die den Matrizenprofilvorsprüngen (13, 13a) gegenüberliegenden Dornprofilzwischenräume (17, 17a) beaufschlagen.

2. Vorrichtung nach Anspruch 1, **dadurch gekennzeichnet,**
• **dass** als formgebendes Dornprofil (15, 15a) ein dornseitiges Verzahnungsprofil mit Dornzähnen als Dornprofilvorsprünge (16, 16a) und mit Dornzahnzwischenräumen als Dornprofilzwischenräume (17, 17a) vorgesehen ist und
• **dass** als formgebendes Matrizenprofil (12, 12a) ein matrizenseitiges Verzahnungsprofil mit Matrizenzähnen als Matrizenprofilvorsprünge (13, 13a) und mit Matrizenzahnzwischenräumen als Matrizenprofilzwischenräume (14, 14a) vorgesehen ist,
wobei an der achsparallelen Außenseite der Hohlkörperwand (2) angeordnete Matrizenzähne und an der achsparallelen Innenseite der Hohlkörperwand (2) angeordnete Dornzahnzwischenräume sowie an der achsparallelen Außenseite der Hohlkörperwand (2) angeordnete Matrizenzahnzwischenräume und an der achsparallelen Innenseite der Hohlkörperwand (2) angeordnete Dornzähne jeweils einander an der Hohlkörperwand (2) in radialer Richtung der Hohlkörperachse (3) gegenüberliegen und wobei die Matrizenzähne Material der Hohlkörperwand (2) unter Ausbildung des Innenprofils (18, 18a) der Hohlkörperwand (2) in Richtung auf die den Matrizenzähnen gegenüberliegenden Dornzahnzwischenräume beaufschlagen.

3. Vorrichtung nach einem der vorhergehenden Ansprüche, **dadurch gekennzeichnet, dass** für den Hohlkörper (1) ein axiales Widerlager (23) vorgesehen ist, an welchem der Hohlkörper (1) in der Richtung der axialen Matrizenbewegung abgestützt ist und welches bei der von der Umformmatrize (9) relativ zu dem Hohlkörper (1) ausgeführten axialen Matrizenbewegung längs der Hohlkörperachse (3) ortsfest ist.

4. Vorrichtung nach einem der vorhergehenden Ansprüche, **dadurch gekennzeichnet,**
• **dass** der Umformantrieb (20, 20a) zusätzlich zu dem Matrizenantrieb (19,19a) einen Dornantrieb (21, 21a) sowie eine Antriebssteuerung (22, 22a) aufweist,
• **dass** mittels des Dornantriebs (21, 21a) der im Innern des Hohlkörpers (1) angeordnete Dorn (10, 10a) mit einer der axialen Matrizenbewegung entgegen gerichteten axialen Dornbewegung längs der Hohlkörperachse (3) durch die Matrizenöffnung (11, 11a) bewegbar ist,
• **dass** die Hohlkörperwand (2) aufgrund der axialen Dornbewegung mittels des Dorns (10, 10a) in einer Richtung der axialen Dornbewegung auf Zug beanspruchbar und dadurch relativ zu der Umformmatrize (9, 9a) in der Richtung der axialen Dornbewegung durch die Matrizenöffnung (11, 11a) ziehbar ist und
• **dass** mittels der Antriebssteuerung (22, 22a) des Umformantriebs (20, 20a) der Dornantrieb (21, 21a) und der Matrizenantrieb (19, 19a) derart steuerbar sind, dass die axiale Dornbewegung und die axiale Matrizenbewegung einander überlagert sind.

5. Vorrichtung nach Anspruch 4, **dadurch gekennzeichnet, dass** mittels der Antriebssteuerung (22, 22a) der Matrizenantrieb (19, 19a) und der Dornantrieb (21, 21a) derart steuerbar sind, dass das Verhältnis der Geschwindigkeiten der axialen Dornbewegung und der axialen Matrizenbewegung abhängig ist von dem Verhältnis des Querschnitts des Hohlkörpers (1) im Ausgangszustand und des Querschnitts des Hohlkörpers (1) nach dem Umformprozess.

6. Vorrichtung nach Anspruch 4 oder Anspruch 5, **dadurch gekennzeichnet, dass** das Verhältnis der Beträge der axialen Dornbewegung und der axialen Matrizenbewegung reziprok ist zu dem Verhältnis der Geschwindigkeiten der axialen Dornbewegung und der axialen Matrizenbewegung.

7. Vorrichtung nach einem der Ansprüche 4 bis 6, **dadurch gekennzeichnet,**
• **dass** die Umformmatrize (9, 9a) mittels des Matrizenantriebs (19, 19a) mit einer Positionierbewegung aus einer Position abseits des umzuformenden Hohlkörpers (1) in eine Position bewegbar ist, in welcher die Umformmatrize (9, 9a) an der Außenseite des Hohlkörpers (1) angeordnet ist und
• **dass** mittels der Antriebssteuerung (22, 22a) der Matrizenantrieb (19, 19a) und der Dornantrieb (21, 21a) derart steuerbar sind, dass der Dornantrieb (21, 21a) die axiale Dornbewegung einleitet, bevor die Umformmatrize (9, 9a) aufgrund der Positionierbewegung der Umformmatrize (9, 9a) an der Außenseite des Hohlkörpers (1) angeordnet ist.

8. Anordnung zum Umformen eines rohrartigen Hohlkörpers (1), der eine Hohlkörperwand (2) aus einem plastisch verformbaren Werkstoff und eine in Längsrichtung des Hohlkörpers (1) verlaufende Hohlkörperachse (3) aufweist,
• wobei die Anordnung eine erste Umformvorrichtung (7) und eine zweite Umformvorrichtung (8) umfasst und die zweite Umformvorrichtung (8) der ersten Umformvorrichtung (7) in einem Umformprozess nachgeordnet ist,
• wobei die erste Umformvorrichtung (7) ausgebildet ist zur Erzeugung einer Vorform (32) eines fertig umgeformten Hohlkörpers aus dem Hohlkörper (1) in einem Ausgangszustand,
• wobei die Vorform (32) als rohrartiger Hohlkörper mit einer Vorformwand (38) aus einem plastisch verformbaren Werkstoff und mit einer mit der Hohlkörperachse (3) zusammenfallenden Vorformachse (37) ausgebildet ist und
• wobei die zweite Umformvorrichtung (8) ausgebildet ist zur Erzeugung einer Folgeform der Vorform (32), insbesondere zur Erzeugung des fertig umgeformten Hohlkörpers, die eine Folgeformwand aufweist,
**dadurch gekennzeichnet,**
**dass** als erste Umformvorrichtung (7) eine Umformvorrichtung vorgesehen ist,
• mit einer ersten Umformmatrize (26), die zur Anordnung an der Außenseite des Hohlkörpers (1) ausgebildet ist und die mit einer zur Aufnahme des Hohlkörpers (1) ausgebildeten ersten Matrizenöffnung (28) versehen ist,
• mit einem ersten Dorn (27), der zur Anordnung im Innern des Hohlkörpers (1) ausgebildet ist und der an seinem Umfang mit einem ersten formgebenden Dornprofil (29) versehen ist mit ersten Dornprofilvorsprüngen (30) und zwischen den ersten Dornprofilvorsprüngen (30) ausgebildeten ersten Dornprofilzwischenräumen (31), wobei an dem im Innern des Hohlkörpers (1) angeordneten ersten Dorn (27) die ersten Dornprofilvorsprünge (30) und die ersten Dornprofilzwischenräume (31) längs der Hohlkörperachse (3) verlaufen und sich die ersten Dornprofilzwischenräume (31) zu der achsparallelen Innenseite der Hohlkörperwand (2) hin öffnen sowie
• mit einem ersten Umformantrieb (34), der einen ersten Matrizenantrieb (33) aufweist, mittels dessen die erste Umformmatrize (26) mit einer axialen Matrizenbewegung längs der Hohlkörperachse (3) relativ zu dem Hohlkörper (1) und dabei längs des im Innern des Hohlkörpers (1) angeordneten ersten Dorns (27) bewegbar ist, wobei aufgrund der axialen Matrizenbewegung der ersten Umformmatrize (26) und eines damit verbundenen Überschreitens der Fließgrenze des Materials der Hohlkörperwand (2) Material der Hohlkörperwand (2) unter Ausbildung eines Innenprofils (39) der Vorformwand (38) in die ersten Dornprofilzwischenräume (31) des ersten Dorns (27) fließt, und
**dass** als zweite Umformvorrichtung (8) eine Umformvorrichtung vorgesehen ist,
• mit einer zweiten Umformmatrize (40), die zur Anordnung an der Außenseite der Vorform (32) ausgebildet ist und die eine zur Aufnahme der Vorform (32) ausgebildete zweite Matrizenöffnung (42) aufweist,
• mit einem zweiten Dorn (41), der zur Anordnung im Innern der Vorform (32) ausgebildet ist und der an seinem Umfang mit einem zweiten formgebenden Dornprofil (46) versehen ist mit zweiten Dornprofilvorsprüngen (47) und zwischen den zweiten Dornprofilvorsprüngen (47) ausgebildeten zweiten Dornprofilzwischenräumen (48), wobei an dem im Innern der Vorform (32) angeordneten zweiten Dorn (41) die zweiten Dornprofilvorsprünge (47) und die zweiten Dornprofilzwischenräume (48) längs der Vorformachse (37) verlaufen und wobei sich die zweiten Dornprofilzwischenräume (48) zu der achsparallelen Innenseite der Vorformwand (38) hin öffnen und das Innenprofil (39) der Vorformwand (38) aufnehmen sowie
• mit einem zweiten Umformantrieb (50), der einen zweiten Matrizenantrieb (49) aufweist, mittels dessen die zweite Umformmatrize (40) mit einer axialen Matrizenbewegung längs der Vorformachse (37) relativ zu der Vorform (32) und dabei längs des im Innern der Vorform (32) angeordneten zweiten Dorns (41) bewegbar ist, wobei aufgrund der axialen Matrizenbewegung der zweiten Umformmatrize (40) und eines damit verbundenen Überschreitens der Fließgrenze des Materials der Vorformwand (38) Material der Vorform (32) unter Ausbildung eines Innenprofils (53) der Folgeformwand in die zweiten Dornprofilzwischenräume (48) des zweiten Dorns (41) fließt,
wobei die zweite Umformmatrize (40) an der zweiten Matrizenöffnung (42) mit einem formgebenden Matrizenprofil (43) versehen ist mit Matrizenprofilvorsprüngen (44) und zwischen den Matrizenprofilvorsprüngen (44) ausgebildeten Matrizenprofilzwischenräumen (45) und wobei bei mit der axialen Matrizenbewegung bewegter zweiter Umformmatrize (40)
• die Matrizenprofilvorsprünge (44) und die Matrizenprofilzwischenräume (45) der zweiten Umformmatrize (40) längs der Vorformachse (37) verlaufen und sich die Matrizenprofilzwischenräume (45) zu der achsparallelen Außenseite der Vorformwand (38) hin öffnen und
• an der achsparallelen Außenseite der Vorformwand (38) angeordnete Matrizenprofilvorsprünge (44) und an der achsparallelen Innenseite der Vorformwand (38) angeordnete zweite Dornprofilzwischenräume (48) sowie an der achsparallelen Außenseite der Vorformwand (38) angeordnete Matrizenprofilzwischenräume (45) und an der achsparallelen Innenseite der Vorformwand (38) angeordnete zweite Dornprofilvorsprünge (47) jeweils einander an der Vorformwand (38) in radialer Richtung der Vorformachse (37) gegenüberliegen, wobei die Matrizenprofilvorsprünge (44) Material der Vorformwand (38) unter Ausbildung des Innenprofils (53) der Folgeformwand in Richtung auf die den Matrizenprofilvorsprüngen (44) gegenüberliegenden zweiten Dornprofilzwischenräume (48) beaufschlagen.

9. Anordnung nach Anspruch 8, **dadurch gekennzeichnet, dass** das erste formgebende Dornprofil (29) des ersten Dorns (27) und das zweite formgebende Dornprofil (46) des zweiten Dorns (41) in ihrer Geometrie miteinander übereinstimmen.

10. Anordnung nach Anspruch 9, **dadurch gekennzeichnet, dass** als zweiter Dorn (41) der erste Dorn (27) vorgesehen ist.

11. Anordnung nach einem der Ansprüche 8 bis 10, **dadurch gekennzeichnet, dass** die erste Matrizenöffnung (28) der ersten Umformmatrize (26) eine glatte Öffnungswand aufweist.

12. Anordnung nach einem der Ansprüche 8 bis 10, **dadurch gekennzeichnet, dass** die erste Umformmatrize (26) an der ersten Matrizenöffnung (28) mit einem ersten formgebenden Matrizenprofil versehen ist mit ersten Matrizenprofilvorsprüngen und zwischen den ersten Matrizenprofilvorsprüngen ausgebildeten ersten Matrizenprofilzwischenräumen, wobei bei mit der axialen Matrizenbewegung bewegter erster Umformmatrize (26)
• die ersten Matrizenprofilvorsprünge und die ersten Matrizenprofilzwischenräume längs der Hohlkörperachse (3) verlaufen und sich die ersten Matrizenprofilzwischenräume zu der achsparallelen Außenseite der Hohlkörperwand (2) hin öffnen und
• an der achsparallelen Außenseite der Hohlkörperwand (2) angeordnete erste Matrizenprofilvorsprünge und an der achsparallelen Innenseite der Hohlkörperwand (2) angeordnete erste Dornprofilzwischenräume sowie an der achsparallelen Außenseite der Hohlkörperwand (2) angeordnete erste Matrizenprofilzwischenräume und an der achsparallelen Innenseite der Hohlkörperwand (2) angeordnete erste Dornprofilvorsprünge jeweils einander an der Hohlkörperwand (2) in radialer Richtung der Hohlkörperachse (3) gegenüberliegen, wobei die ersten Matrizenprofilvorsprünge Material der Hohlkörperwand (2) unter Ausbildung des Innenprofils (39) der Vorformwand (38) in Richtung auf die den ersten Matrizenprofilvorsprüngen gegenüberliegenden ersten Dornprofilzwischenräume beaufschlagen und
**dass** die zweite Umformmatrize (40) als formgebendes Matrizenprofil ein zweites formgebendes Matrizenprofil aufweist mit zweiten Matrizenprofilvorsprüngen und zwischen den zweiten Matrizenprofilvorsprüngen ausgebildeten zweiten Matrizenprofilzwischenräumen.

13. Anordnung nach einem der Ansprüche 8 bis 12, **dadurch gekennzeichnet,**
• **dass** die erste Matrizenöffnung (28) der ersten Umformmatrize (26) einen Öffnungsquerschnitt aufweist, der kleiner ist als ein sich senkrecht zu der Hohlkörperachse (3) erstreckender Hohlkörperquerschnitt (4) des Hohlkörpers (1) im Ausgangszustand, wobei aufgrund der axialen Matrizenbewegung der ersten Umformmatrize (26) und eines damit verbundenen Überschreitens der Fließgrenze des Materials der Hohlkörperwand (2) der Querschnitt (4) des Hohlkörpers (1) reduziert wird und/oder
• **dass** die zweite Matrizenöffnung (42) der zweiten Umformmatrize (40) einen Öffnungsquerschnitt aufweist, der kleiner ist als ein sich senkrecht zu der Vorformachse (37) erstreckender Vorformquerschnitt der Vorform (32), wobei aufgrund der axialen Matrizenbewegung der zweiten Umformmatrize (40) und eines damit verbundenen Überschreitens der Fließgrenze des Materials der Vorformwand (38) der Querschnitt der Vorform (32) reduziert wird.

14. Verfahren zum Umformen eines rohrartigen Hohlkörpers (1), der eine Hohlkörperwand (2) aus einem plastisch verformbaren Werkstoff und eine in Längsrichtung des Hohlkörpers (1) verlaufende Hohlkörperachse (3) aufweist,
• wobei an der Außenseite des Hohlkörpers (1) eine Umformmatrize (9, 9a) angeordnet wird, die mit einer zur Aufnahme des Hohlkörpers (1) ausgebildeten Matrizenöffnung (11, 11a) versehen ist,
• wobei im Innern des Hohlkörpers (1) ein Dorn (10, 10a) angeordnet wird, der an seinem Umfang mit einem formgebenden Dornprofil (15, 15a) versehen ist mit Dornprofilvorsprüngen (16, 16a) und zwischen den Dornprofilvorsprüngen (16, 16a) ausgebildeten Dornprofilzwischenräumen (17, 17a), wobei an dem im Innern des Hohlkörpers (1) angeordneten Dorn (10, 10a) die Dornprofilvorsprünge (16, 16a) und die Dornprofilzwischenräume (17, 17a) längs der Hohlkörperachse (3) verlaufen und sich die Dornprofilzwischenräume (17, 17a) zu der achsparallelen Innenseite der Hohlkörperwand (2) hin öffnen und
• wobei die Umformmatrize (9, 9a) mittels eines Matrizenantriebs (19, 19a) eines Umformantriebs (20, 20a) mit einer axialen Matrizenbewegung längs der Hohlkörperachse (3) relativ zu dem Hohlkörper (1) und dabei längs des im Innern des Hohlkörpers (1) angeordneten Dorns (10, 10a) bewegt wird, wobei aufgrund der axialen Matrizenbewegung und eines damit verbundenen Überschreitens der Fließgrenze des Materials der Hohlkörperwand (2) Material der Hohlkörperwand (2) unter Ausbildung eines Innenprofils (18, 18a) der Hohlkörperwand (2) in die Dornprofilzwischenräume (17, 17a) des Dorns (10, 10a) fließt,
**dadurch gekennzeichnet, dass**
mittels des Matrizenantriebs (19, 19a) mit der axialen Matrizenbewegung eine Umformmatrize (9, 9a) relativ zu dem Hohlkörper (1) bewegt wird, die an der Matrizenöffnung (11, 11a) mit einem formgebenden Matrizenprofil (12, 12a) versehen ist mit Matrizenprofilvorsprüngen (13, 13a) und zwischen den Matrizenprofilvorsprüngen (13, 13a) ausgebildeten Matrizenprofilzwischenräumen (14, 14a), wobei bei mit der axialen Matrizenbewegung bewegter Umformmatrize (9, 9a)
• die Matrizenprofilvorsprünge (13, 13a) und die Matrizenprofilzwischenräume (14, 14a) längs der Hohlkörperachse (3) verlaufen und sich die Matrizenprofilzwischenräume (14, 14a) zu der achsparallelen Außenseite der Hohlkörperwand (2) hin öffnen und
• an der achsparallelen Außenseite der Hohlkörperwand (2) angeordnete Matrizenprofilvorsprünge (13, 13a) und an der achsparallelen Innenseite der Hohlkörperwand (2) angeordnete Dornprofilzwischenräume (17, 17a) sowie an der achsparallelen Außenseite der Hohlkörperwand (2) angeordnete Matrizenprofilzwischenräume (14, 14a) und an der achsparallelen Innenseite der Hohlkörperwand (2) angeordnete Dornprofilvorsprünge (16, 16a) jeweils einander an der Hohlkörperwand (2) in radialer Richtung der Hohlkörperachse (3) gegenüberliegen, wobei die Matrizenprofilvorsprünge (13, 13a) Material der Hohlkörperwand (2) unter Ausbildung des Innenprofils (18, 18a) der Hohlkörperwand (2) in Richtung auf die den Matrizenprofilvorsprüngen (13, 13a) gegenüberliegenden Dornprofilzwischenräume (17, 17a) beaufschlagen.

15. Verfahren nach Anspruch 14, **dadurch gekennzeichnet, dass** an der Außenseite des Hohlkörpers (1) eine Umformmatrize (9) angeordnet wird mit einer Matrizenöffnung (11), deren Öffnungsquerschnitt kleiner ist als ein sich senkrecht zu der Hohlkörperachse (3) erstreckender Hohlkörperquerschnitt (4) in einem Ausgangszustand und dass aufgrund der axialen Matrizenbewegung und des damit verbundenen Überschreitens der Fließgrenze des Materials der Hohlkörperwand (2) der Querschnitt (4) des Hohlkörpers (1) reduziert wird.

16. Verfahren zum Umformen eines rohrartigen Hohlkörpers (1), der eine Hohlkörperwand (2) aus einem plastisch verformbaren Werkstoff und eine in Längsrichtung des Hohlkörpers (1) verlaufende Hohlkörperachse (3) aufweist,
• wobei das Verfahren eine erste Verfahrensstufe und eine zweite Verfahrensstufe umfasst und die zweite Verfahrensstufe der ersten Verfahrensstufe in dem Verfahren nachfolgt,
• wobei in der ersten Verfahrensstufe aus dem Hohlkörper (1) in einem Ausgangszustand eine Vorform (32) eines fertig umgeformten Hohlkörpers erzeugt wird,
• wobei die Vorform (32) als rohrartiger Hohlkörper (1) mit einer Vorformwand (38) aus einem plastisch verformbaren Werkstoff und mit einer mit der Hohlkörperachse (3) zusammenfallenden Vorformachse (37) ausgebildet ist und
• wobei in der zweiten Verfahrensstufe eine Folgeform der Vorform (32), insbesondere der fertig umgeformte Hohlkörper erzeugt wird, die eine Folgeformwand aufweist,
**dadurch gekennzeichnet,**
**dass** in der ersten Verfahrensstufe
• eine erste Umformmatrize (26) einer ersten Umformvorrichtung (7) an der Außenseite des Hohlkörpers (1) angeordnet wird, derart, dass die erste Umformmatrize (26) den Hohlkörper (1) an einer ersten Matrizenöffnung (28) aufnimmt,
• im Innern des Hohlkörpers (1) ein erster Dorn (27) der ersten Umformvorrichtung (7) angeordnet wird, der an seinem Umfang mit einem ersten formgebenden Dornprofil (29) versehen ist mit ersten Dornprofilvorsprüngen (30) und zwischen den ersten Dornprofilvorsprüngen (30) ausgebildeten ersten Dornprofilzwischenräumen (31), wobei an dem im Innern des Hohlkörpers (1) angeordneten ersten Dorn (27) die ersten Dornprofilvorsprünge (30) und die ersten Dornprofilzwischenräume (31) längs der Hohlkörperachse (3) verlaufen und sich die ersten Dornprofilzwischenräume (31) zu der achsparallelen Innenseite der Hohlkörperwand (2) hin öffnen und
• die erste Umformmatrize (26) mittels eines ersten Matrizenantriebs (33) eines ersten Umformantriebs (34) der ersten Umformvorrichtung (7) mit einer axialen Matrizenbewegung längs der Hohlkörperachse (3) relativ zu dem Hohlkörper (1) und dabei längs des im Innern des Hohlkörpers (1) angeordneten ersten Dorns (27) bewegt wird, wobei aufgrund der axialen Matrizenbewegung der ersten Umformmatrize (26) und eines damit verbundenen Überschreitens der Fließgrenze des Materials der Hohlkörperwand (2) Material der Hohlkörperwand (2) unter Ausbildung eines Innenprofils (39) der Vorformwand (38) in die ersten Dornprofilzwischenräume (31) des ersten Dorns (27) fließt, und
**dass** in der zweiten Verfahrensstufe
• eine zweite Umformmatrize (40) einer zweiten Umformvorrichtung (8) an der Außenseite der Vorform (32) angeordnet wird, derart, dass die zweite Umformmatrize (40) die Vorform (32) an einer zweiten Matrizenöffnung (42) aufnimmt,
• im Innern der Vorform (32) ein zweiter Dorn (41) der zweiten Umformvorrichtung (8) angeordnet wird, der an seinem Umfang mit einem zweiten formgebenden Dornprofil (46) versehen ist mit zweiten Dornprofilvorsprüngen (47) und zwischen den zweiten Dornprofilvorsprüngen (47) ausgebildeten zweiten Dornprofilzwischenräumen (48), wobei an dem im Innern der Vorform (32) angeordneten zweiten Dorn (41) die zweiten Dornprofilvorsprünge (47) und die zweiten Dornprofilzwischenräume (48) längs der Vorformachse (37) verlaufen und wobei sich die zweiten Dornprofilzwischenräume (48) zu der achsparallelen Innenseite der Vorformwand (38) hin öffnen und das Innenprofil der Vorformwand (38) aufnehmen und
• die zweite Umformmatrize (40) mittels eines zweiten Matrizenantriebs (49) eines zweiten Umformantriebs (50) der zweiten Umformvorrichtung (8) mit einer axialen Matrizenbewegung längs der Vorformachse (37) relativ zu der Vorform (32) und dabei längs des im Innern der Vorform (32) angeordneten zweiten Dorns (41) bewegt wird, wobei aufgrund der axialen Matrizenbewegung der zweiten Umformmatrize (40) und eines damit verbundenen Überschreitens der Fließgrenze des Materials der Vorformwand (38) Material der Vorform (32) unter Ausbildung eines Innenprofils (53) der Folgeformwand in die zweiten Dornprofilzwischenräume (48) des zweiten Dorns (41) fließt,
wobei mittels des zweiten Matrizenantriebs (49) mit der axialen Matrizenbewegung eine zweite Umformmatrize (40) relativ zu der Vorform (32) bewegt wird, die an der zweiten Matrizenöffnung (42) mit einem formgebenden Matrizenprofil (43) versehen ist mit Matrizenprofilvorsprüngen (44) und zwischen den Matrizenprofilvorsprüngen (44) ausgebildeten Matrizenprofilzwischenräumen (45), wobei bei mit der axialen Matrizenbewegung bewegter zweiter Umformmatrize (40)
• die Matrizenprofilvorsprünge (44) und die Matrizenprofilzwischenräume (45) der zweiten Umformmatrize (40) längs der Vorformachse (37) verlaufen und sich die Matrizenprofilzwischenräume (45) zu der achsparallelen Außenseite der Vorformwand (38) hin öffnen und
• an der achsparallelen Außenseite der Vorformwand (38) angeordnete Matrizenprofilvorsprünge (44) und an der achsparallelen Innenseite der Vorformwand (38) angeordnete zweite Dornprofilzwischenräume (48) sowie an der achsparallelen Außenseite der Vorformwand (38) angeordnete Matrizenprofilzwischenräume (45) und an der achsparallelen Innenseite der Vorformwand (38) angeordnete zweite Dornprofilvorsprünge (47) jeweils einander an der Vorformwand (38) in radialer Richtung der Vorformachse (37) gegenüberliegen, wobei die Matrizenprofilvorsprünge (44) Material der Vorformwand (38) unter Ausbildung des Innenprofils (53) der Folgeformwand in Richtung auf die den Matrizenprofilvorsprüngen (44) gegenüberliegenden zweiten Dornprofilzwischenräume (48) beaufschlagen.

## Claims

1. A device for forming a tubular hollow body (1) having a hollow body wall (2) made from a plastically deformable material and a hollow body axis (3) extending in the longitudinal direction of the hollow body (1),
• having a forming die (9, 9a) designed to be arranged on the outer side of the hollow body (1) and provided with a die opening (11, 11a) designed for receiving the hollow body (1),
• having a mandrel (10, 10a) designed to be arranged in the interior of the hollow body (1) and provided on its circumference with a shape-imparting mandrel profile (15, 15a) having mandrel profile projections (16, 16a) and mandrel profile intermediate spaces (17, 17a) formed between the mandrel profile projections (16, 16a), with the mandrel profile projections (16, 16a) and the mandrel profile intermediate spaces (17, 17a) extending along the hollow body axis (3) on the mandrel (10, 10a) arranged in the interior of the hollow body (1), and the mandrel profile intermediate spaces (17, 17a) opening towards the axially parallel inner side of the hollow body wall (2), and
• having a forming drive (20, 20a) with a die drive (19, 19a), by means of which the forming die (9, 9a) can be moved with an axial die movement along the hollow body axis (3) relative to the hollow body (1) and thereby along the mandrel (10, 10a) arranged in the interior of the hollow body (1), wherein material of the hollow body wall (2) flows into the mandrel profile intermediate spaces (17, 17a) of the mandrel (10, 10a) due to the axial die movement and an associated exceeding of the flow limit of the material of the hollow body wall (2), forming an inner profile (18, 18a) of the hollow body wall (2),
**characterized in that** the forming die (9, 9a) is provided on the die opening (11, 11a) with a shape-imparting die profile (12, 12a) having die profile projections (13, 13a) and die profile intermediate spaces (14, 14a) formed between the die profile projections (13, 13a), when the forming die (9, 9a) is moved with the axial die movement
• the die profile projections (13, 13a) and the die profile intermediate spaces (14, 14a) extending along the hollow body axis (3) and the die profile intermediate spaces (14, 14a) opening towards the axially parallel outer side of the hollow body wall (2) and
• die profile projections (13, 13a) arranged on the axially parallel outer side of the hollow body wall (2) and mandrel profile intermediate spaces (17, 17a) arranged on the axially parallel inner side of the hollow body wall (2) as well as die profile intermediate spaces (14, 14a) arranged on the axially parallel outer side of the hollow body wall (2) and mandrel profile projections (16, 16a) arranged on the axially parallel inner side of the hollow body wall (2) in each case lying opposite to each other on the hollow body wall (2) in the radial direction of the hollow body axis (3), with the die profile projections (13, 13a) impinging material of the hollow body wall (2) in the direction of the mandrel profile intermediate spaces (17, 17a) opposite the die profile projections (13, 13a) to form the inner profile (18, 18a) of the hollow body wall (2).

2. The device according to claim 1, **characterized in that**
• a mandrel-side toothed profile having mandrel teeth as mandrel profile projections (16, 16a) and having mandrel tooth intermediate spaces as mandrel profile intermediate spaces (17, 17a) is provided as a shape-imparting mandrel profile (15, 15a), and
• a die-side toothed profile having die teeth as die profile projections (13, 13a) and having die tooth intermediate spaces as die profile intermediate spaces (14, 14a) is provided as a shape-imparting die profile (12, 12a),
die teeth arranged on the axially parallel outer side of the hollow body wall (2) and mandrel tooth intermediate spaces arranged on the axially parallel inner side of the hollow body wall (2) as well as die tooth intermediate spaces arranged on the axially parallel outer side of the hollow body wall (2) and mandrel teeth arranged on the axially parallel inner side of the hollow body wall (2) in each case lying opposite to each other on the hollow body wall (2) in the radial direction of the hollow body axis (3) and the die teeth impinging material of the hollow body wall (2) in the direction of the mandrel tooth intermediate spaces opposite the die teeth to form the inner profile (18, 18a) of the hollow body wall (2).

3. The device according to any of the preceding claims, **characterized in that** an axial abutment (23) is provided for the hollow body (1), on which the hollow body (1) is supported in the direction of the axial die movement and which is stationary along the hollow body axis (3) during the axial die movement carried out by the forming die (9) relative to the hollow body (1).

4. The device according to any of the preceding claims, **characterized in that**
• the forming drive (20, 20a) has a mandrel drive (21, 21a) and a drive controller (22, 22a) in addition to the die drive (19.19a),
• by means of the mandrel drive (21, 21a), the mandrel (10, 10a) arranged in the interior of the hollow body (1) can be moved along the hollow body axis (3) through the die opening (11, 11a) with an axial mandrel movement counter to the axial die movement,
• the hollow body wall (2) can be subjected to tension by means of the mandrel (10, 10a) in a direction of the axial mandrel movement due to the axial mandrel movement and can thereby be drawn through the die opening (11, 11a) relative to the forming die (9, 9a) in the direction of the axial mandrel movement, and
• by means of the drive controller (22, 22a) for the forming drive (20, 20a), the mandrel drive (21, 21a) and the die drive (19, 19a) can be controlled in such a way that the axial mandrel movement and the axial die movement are superimposed on one another.

5. The device according to claim 4, **characterized in that** by means of the drive controller (22, 22a), the die drive (19, 19a) and the mandrel drive (21, 21a) can be controlled in such a way that the ratio of the speeds of the axial mandrel movement and the axial die movement is dependent on the ratio of the cross section of the hollow body (1) in the initial state and the cross section of the hollow body (1) after the forming process.

6. The device according to claim 4 or claim 5, **characterized in that** the ratio of the amounts of the axial mandrel movement and the axial die movement is reciprocal to the ratio of the speeds of the axial mandrel movement and the axial die movement.

7. The device according to one of claims 4 through 6, **characterized in that**
• the forming die (9, 9a) can be moved by means of the die drive (19, 19a) with a positioning movement from a position away from the hollow body (1) to be formed to a position in which the forming die (9, 9a) is arranged on the outer side of the hollow body (1) and
• by means of the drive controller (22, 22a), the die drive (19, 19a) and the mandrel drive (21, 21a) can be controlled in such a way that the mandrel drive (21, 21a) initiates the axial mandrel movement before the forming die (9, 9a) is arranged on the outer side of the hollow body (1) due to the positioning movement of the forming die (9, 9a).

8. An arrangement for forming a tubular hollow body (1) having a hollow body wall (2) made from a plastically deformable material and a hollow body axis (3) extending in the longitudinal direction of the hollow body (1),
• the arrangement comprising a first forming device (7) and a second forming device (8), and the second forming device (8) being arranged downstream of the first forming device (7) in a forming process,
• the first forming device (7) being designed to produce a preform (32) of a finished formed hollow body from the hollow body (1) in an initial state,
• the preform (32) being designed as a tubular hollow body having a preform wall (38) made from a plastically deformable material and having a preform axis (37) coinciding with the hollow body axis (3), and
• the second forming device (8) being designed to produce a subsequent shape of the preform (32), in particular to produce the finished formed hollow body, which has a subsequent forming wall,
**characterized in that**
as the first forming device (7), a forming device is provided
• having a first forming die (26) designed to be arranged on the outer side of the hollow body (1) and provided with a first die opening (28) designed for receiving the hollow body (1),
• having a first mandrel (27) designed to be arranged in the interior of the hollow body (1) and provided on its circumference with a first shape-imparting mandrel profile (29) having first mandrel profile projections (30) and first mandrel profile intermediate spaces (31) formed between the first mandrel profile projections (30), with the first mandrel profile projections (30) and the first mandrel profile intermediate spaces (31) extending along the hollow body axis (3) on the first mandrel (27) arranged in the interior of the hollow body (1), and the first mandrel profile intermediate spaces (31) opening towards the axially parallel inner side of the hollow body wall (2), and
• having a first forming drive (34) with a first die drive (33), by means of which the first forming die (26) can be moved with an axial die movement along the hollow body axis (3) relative to the hollow body (1) and thereby along the first mandrel (27) arranged in the interior of the hollow body (1), wherein material of the hollow body wall (2) flows into the first mandrel profile intermediate spaces (31) of the first mandrel (27) due to the axial die movement of the first forming die (26) and an associated exceeding of the flow limit of the material of the hollow body wall (2), forming an inner profile (39) of the preform wall (38), and
as the second forming device (8), a forming device is provided
• having a second forming die (40) designed to be arranged on the outer side of the preform (32) and having a second die opening (42) designed for receiving the preform (32),
• having a second mandrel (41) designed to be arranged in the interior of the preform (32) and provided on its circumference with a second shape-imparting mandrel profile (46) having second mandrel profile projections (47) and second mandrel profile intermediate spaces (48) formed between the second mandrel profile projections (47), with the second mandrel profile projections (47) and the second mandrel profile intermediate spaces (48) extending along the preform axis (37) on the second mandrel (41) arranged in the interior of the preform (32), and the second mandrel profile intermediate spaces (48) opening towards the axially parallel inner side of the preform wall (38) and receiving the inner profile (39) of the preform wall (38), and
• having a second forming drive (50) with a second die drive (49), by means of which the second forming die (40) can be moved with an axial die movement along the preform axis (37) relative to the preform (32) and thereby along the second mandrel (41) arranged in the interior of the preform (32), wherein material of the preform (32) flows into the second mandrel profile intermediate spaces (48) of the second mandrel (41) due to the axial die movement of the second forming die (40) and an associated exceeding of the flow limit of the material of the preform wall (38), forming an inner profile (53) of the subsequent forming wall,
the second forming die (40) being provided on the second die opening (42) with a shape-imparting die profile (43) having die profile projections (44) and die profile intermediate spaces (45) formed between the die profile projections (44), and, when the second forming die (40) is moved with the axial die movement,
• the die profile projections (44) and the die profile intermediate spaces (45) of the second forming die (40) extending along the preform axis (37) and the die profile intermediate spaces (45) opening towards the axially parallel outer side of the preform wall (38) and
• die profile projections (44) arranged on the axially parallel outer side of the preform wall (38) and second mandrel profile intermediate spaces (48) arranged on the axially parallel inner side of the preform wall (38) as well as die profile intermediate spaces (45) arranged on the axially parallel outer side of the preform wall (38) and second mandrel profile projections (47) arranged on the axially parallel inner side of the preform wall (38) in each case lying opposite to each other on the preform wall (38) in the radial direction of the preform axis (37), with the die profile projections (44) impinging material of the preform wall (38) in the direction of the second mandrel profile intermediate spaces (48) opposite the die profile projections (44) to form the inner profile (53) of the subsequent forming wall.

9. The arrangement according to claim 8, **characterized in that** the first shape-imparting mandrel profile (29) of the first mandrel (27) and the second shape-imparting mandrel profile (46) of the second mandrel (41) correspond to one another in their geometry.

10. The arrangement according to claim 9, **characterized in that** the first mandrel (27) is provided as the second mandrel (41).

11. The arrangement according to any of claims 8 to 10, **characterized in that** the first die opening (28) of the first forming die (26) has a smooth opening wall.

12. The arrangement according to any of claims 8 to 10, **characterized in that** the first forming die (26) is provided on the first die opening (28) with a first shape-imparting die profile having first die profile projections and first die profile intermediate spaces formed between the first die profile projections, when the first forming die (26) is moved with the axial die movement,
• the first die profile projections and the first die profile intermediate spaces extending along the hollow body axis (3) and the first die profile intermediate spaces opening towards the axially parallel outer side of the hollow body wall (2) and
• first die profile projections arranged on the axially parallel outer side of the hollow body wall (2) and first mandrel profile intermediate spaces arranged on the axially parallel inner side of the hollow body wall (2) as well as first die profile intermediate spaces arranged on the axially parallel outer side of the hollow body wall (2) and first mandrel profile projections arranged on the axially parallel inner side of the hollow body wall (2) in each case lying opposite to each other on the hollow body wall (2) in the radial direction of the hollow body axis (3), with the first die profile projections impinging material of the hollow body wall (2) in the direction of the first mandrel profile intermediate spaces opposite the first die profile projections to form the inner profile (39) of the preform wall (38) and
the second forming die (40) has, as a shape-imparting die profile, a second shape-imparting die profile having second die profile projections and second die profile intermediate spaces formed between the second die profile projections.

13. The arrangement according to any of claims 8 through 12, **characterized in that**
• the first die opening (28) of the first forming die (26) has an opening cross section that is smaller than a hollow body cross section (4) of the hollow body (1) in the initial state, the hollow body cross section (4) extending perpendicular to the hollow body axis (3), with the cross section (4) of the hollow body (1) being reduced due to the axial die movement of the first forming die (26) and an associated exceeding of the flow limit of the material of the hollow body wall (2) and/or
• the second die opening (42) of the second forming die (40) has an opening cross section that is smaller than a preform cross section of the preform (32), the preform cross section extending perpendicular to the preform axis (37), with the cross section of the preform (32) being reduced due to the axial die movement of the second forming die (40) and an associated exceeding of the flow limit of the material of the preform wall (38).

14. A method for forming a tubular hollow body (1) having a hollow body wall (2) made from a plastically deformable material and a hollow body axis (3) extending in the longitudinal direction of the hollow body (1),
• a forming die (9, 9a) being arranged on the outer side of the hollow body (1), with said forming die being provided with a die opening (11, 11a) designed to receive the hollow body (1),
• a mandrel (10, 10a) being arranged in the interior of the hollow body (1) and provided on its circumference with a shape-imparting mandrel profile (15, 15a) having mandrel profile projections (16, 16a) and mandrel profile intermediate spaces (17, 17a) formed between the mandrel profile projections (16, 16a), with the mandrel profile projections (16, 16a) and the mandrel profile intermediate spaces (17, 17a) extending along the hollow body axis (3) on the mandrel (10, 10a) arranged in the interior of the hollow body (1), and the mandrel profile intermediate spaces (17, 17a) opening towards the axially parallel inner side of the hollow body wall (2), and
• the forming die (9, 9a) being moved by means of a die drive (19, 19a) of a forming drive (20, 20a) with an axial die movement along the hollow body axis (3) relative to the hollow body (1) and thereby along the mandrel (10, 10a) arranged in the interior of the hollow body (1), wherein material of the hollow body wall (2) flows into the mandrel profile intermediate spaces (17, 17a) of the mandrel (10, 10a) due to the axial die movement and an associated exceeding of the flow limit of the material of the hollow body wall (2), forming an inner profile (18, 18a) of the hollow body wall (2),
**characterized in that**
a forming die (9, 9a) is moved relative to the hollow body (1) with the axial die movement by means of the die drive (19, 19a), which forming die is provided on the die opening (11, 11a) with a shape-imparting die profile (12, 12a) having die profile projections (13, 13a) and die profile intermediate spaces (14, 14a) formed between the die profile projections (13, 13a), when the forming die (9, 9a) is moved with the axial die movement
• the die profile projections (13, 13a) and the die profile intermediate spaces (14, 14a) extending along the hollow body axis (3) and the die profile intermediate spaces (14, 14a) opening towards the axially parallel outer side of the hollow body wall (2) and
• die profile projections (13, 13a) arranged on the axially parallel outer side of the hollow body wall (2) and mandrel profile intermediate spaces (17, 17a) arranged on the axially parallel inner side of the hollow body wall (2) as well as die profile intermediate spaces (14, 14a) arranged on the axially parallel outer side of the hollow body wall (2) and mandrel profile projections (16, 16a) arranged on the axially parallel inner side of the hollow body wall (2) in each case lying opposite to each other on the hollow body wall (2) in the radial direction of the hollow body axis (3), with the die profile projections (13, 13a) impinging material of the hollow body wall (2) in the direction of the mandrel profile intermediate spaces (17, 17a) opposite the die profile projections (13, 13a) to form the inner profile (18, 18a) of the hollow body wall (2).

15. The method according to claim 14, **characterized in that** a forming die (9) is arranged on the outer side of the hollow body (1) with a die opening (11), the opening cross section of which is smaller than a hollow body cross section (4) in an initial state, the hollow body cross section (4) extending perpendicular to the hollow body axis (3), and **in that** the cross section (4) of the hollow body (1) is reduced due to the axial die movement and the associated exceeding of the flow limit of the material of the hollow body wall (2).

16. A method for forming a tubular hollow body (1) having a hollow body wall (2) made from a plastically deformable material and a hollow body axis (3) extending in the longitudinal direction of the hollow body (1),
• the method comprising a first method stage and a second method stage and the second method stage following the first method stage in the method,
• a preform (32) of a finished formed hollow body being produced in the first method stage from the hollow body (1) in an initial state,
• the preform (32) being designed as a tubular hollow body (1) having a preform wall (38) made from a plastically deformable material and having a preform axis (37) coinciding with the hollow body axis (3), and
• in the second method stage, a subsequent shape of the preform (32), in particular the finished formed hollow body, is produced, which has a subsequent form wall,
**characterized in that**
in the first method stage
• a first forming die (26) of a first forming device (7) is arranged on the outer side of the hollow body (1) in such a way that the first forming die (26) receives the hollow body (1) on a first die opening (28),
• a first mandrel (27) of the first forming device (7) is arranged in the interior of the hollow body (1) and provided on its circumference with a first shape-imparting mandrel profile (29) having first mandrel profile projections (30) and first mandrel profile intermediate spaces (31) formed between the first mandrel profile projections (30), with the first mandrel profile projections (30) and the first mandrel profile intermediate spaces (31) extending along the hollow body axis (3) on the first mandrel (27) arranged in the interior of the hollow body (1), and the first mandrel profile intermediate spaces (31) opening towards the axially parallel inner side of the hollow body wall (2), and
• the first forming die (26) is moved with an axial die movement along the hollow body axis (3) relative to the hollow body (1) and thereby along the first mandrel (27) arranged in the interior of the hollow body (1) by means of a first die drive (33) of a first forming drive (34) of the first forming device (7), wherein material of the hollow body wall (2) flows into the first mandrel profile intermediate spaces (31) of the first mandrel (27) due to the axial die movement of the first forming die (26) and an associated exceeding of the flow limit of the material of the hollow body wall (2), forming an inner profile (39) of the preform wall (38), and
in the second method stage
• a second forming die (40) of a second forming device (8) is arranged on the outer side of the preform (32) in such a way that the second forming die (40) receives the preform (32) on a second die opening (42),
• a second mandrel (41) of the second forming device (8) is arranged in the interior of the preform (32) and provided on its circumference with a second shape-imparting mandrel profile (46) having second mandrel profile projections (47) and second mandrel profile intermediate spaces (48) formed between the second mandrel profile projections (47), with the second mandrel profile projections (47) and the second mandrel profile intermediate spaces (48) extending along the preform axis (37) on the second mandrel (41) arranged in the interior of the preform (32), and the second mandrel profile intermediate spaces (48) opening towards the axially parallel inner side of the preform wall (38) and receiving the inner profile of the preform wall (38), and
• the second forming die (40) is moved with an axial die movement along the preform axis (37) relative to the perform (32) and thereby along the second mandrel (41) arranged in the interior of the preform (32) by means of a second die drive (49) of a second forming drive (50) of the second forming device (8), wherein material of the preform (32) flows into the second mandrel profile intermediate spaces (48) of the second mandrel (41) due to the axial die movement of the second forming die (40) and an associated exceeding of the flow limit of the material of the preform wall (38), forming an inner profile (53) of the subsequent form wall,
a second forming die (40) being moved relative to the preform (32) with the axial die movement by means of the second die drive (49), which second forming die is provided on the second die opening (42) with a shape-imparting die profile (43) having die profile projections (44) and die profile intermediate spaces (45) formed between the die profile projections (44), when the second forming die (40) is moved with the axial die movement
• the die profile projections (44) and the die profile intermediate spaces (45) of the second forming die (40) extending along the preform axis (37) and the die profile intermediate spaces (45) opening towards the axially parallel outer side of the preform wall (38) and
• die profile projections (44) arranged on the axially parallel outer side of the preform wall (38) and second mandrel profile intermediate spaces (48) arranged on the axially parallel inner side of the preform wall (38) as well as die profile intermediate spaces (45) arranged on the axially parallel outer side of the preform wall (38) and second mandrel profile projections (47) arranged on the axially parallel inner side of the preform wall (38) in each case lying opposite to each other on the preform wall (38) in the radial direction of the preform axis (37), with the die profile projections (44) impinging material of the preform wall (38) in the direction of the second mandrel profile intermediate spaces (48) opposite the die profile projections (44) to form the inner profile (53) of the subsequent form wall.

## Revendications

1. Dispositif permettant de former un corps creux (1) tubulaire présentant une paroi de corps creux (2) en un matériau plastiquement déformable et un axe de corps creux (3) s'étendant dans la direction longitudinale du corps creux (1),
• avec une matrice de formage (9, 9a) conçue pour être agencée sur le côté extérieur du corps creux (1) et munie d'une ouverture de matrice (11, 11a) conçue pour accueillir le corps creux (1),
• avec un mandrin (10, 10a) conçu pour être agencé à l'intérieur du corps creux (1) et muni sur sa périphérie d'un profil de mandrin (15, 15a) apte à fournir une forme, avec des saillies de profil de mandrin (16, 16a) et des espaces intermédiaires de profil de mandrin (17, 17a) formés entre les saillies de profil de mandrin (16, 16a), les saillies de profil de mandrin (16, 16a) et les espaces intermédiaires de profil de mandrin (17, 17a) s'étendant le long de l'axe de corps creux (3) au niveau du mandrin (10, 10a) agencé à l'intérieur du corps creux (1), et les espaces intermédiaires de profil de mandrin (17, 17a) s'ouvrant vers le côté intérieur, parallèle à l'axe, de la paroi de corps creux (2), et
• avec un entraînement de formage (20, 20a) qui présente un entraînement de matrice (19, 19a) au moyen duquel la matrice de formage (9, 9a) est déplacée par rapport au corps creux (1) le long de l'axe de corps creux (3) avec un mouvement axial de matrice et par conséquent le long du mandrin (10, 10a) agencé à l'intérieur du corps creux (1), du matériau de la paroi de corps creux (2) s'écoulant dans les espaces intermédiaires de profil de mandrin (17, 17a) du mandrin (10, 10a) avec formation d'un profil intérieur (18, 18a) de la paroi de corps creux (2) en raison du mouvement axial de matrice et d'un dépassement associé de la limite d'écoulement du matériau de la paroi de corps creux (2),
**caractérisé en ce que** la matrice de formage (9, 9a) est munie, au niveau de l'ouverture de matrice (11, 11a), d'un profil de matrice (12, 12a) apte à fournir une forme, avec des saillies de profil de matrice (13, 13a) et des espaces intermédiaires de profil de matrice (14, 14a) formés entre les saillies de profil de matrice (13, 13a), où, lorsque la matrice de formage (9, 9a) est déplacée avec le mouvement axial de matrice,
• les saillies de profil de matrice (13, 13a) et les espaces intermédiaires de profil de matrice (14, 14a) s'étendent le long de l'axe de corps creux (3) et les espaces intermédiaires de profil de matrice (14, 14a) s'ouvrent vers le côté extérieur, parallèle à l'axe, de la paroi de corps creux (2), et
• des saillies de profil de matrice (13, 13a) agencées sur le côté extérieur, parallèle à l'axe, de la paroi de corps creux (2) et des espaces intermédiaires de profil de mandrin (17, 17a) agencés sur le côté intérieur, parallèle à l'axe, de la paroi de corps creux (2) ainsi que des espaces intermédiaires de profil de matrice (14, 14a) agencés sur le côté extérieur, parallèle à l'axe, de la paroi de corps creux (2) et des saillies de profil de mandrin (16, 16a) agencées sur le côté intérieur, parallèle à l'axe, de la paroi de corps creux (2) sont respectivement opposés au niveau de la paroi de corps creux (2) dans la direction radiale de l'axe de corps creux (3), les saillies de profil de matrice (13, 13a) alimentant du matériau de la paroi de corps creux (2) en direction des espaces intermédiaires de profil de mandrin (17, 17a) opposés aux saillies de profil de matrice (13, 13a), avec formation du profil intérieur (18, 18a) de la paroi de corps creux (2).

2. Dispositif selon la revendication 1, **caractérisé en ce que**
• un profil de denture côté mandrin, avec des dents de mandrin faisant office de saillies de profil de mandrin (16, 16a) et avec des espaces intermédiaires de denture de mandrin faisant office d'espaces intermédiaires de profil de mandrin (17, 17a), est prévu en tant que profil de mandrin (15, 15a) apte à fournir une forme, et
• un profil de denture côté matrice, avec des dents de matrice faisant office de saillies de profil de matrice (13, 13a) et avec des espaces intermédiaires de denture de matrice faisant office d'espaces intermédiaires de profil de matrice (14, 14a), est prévu en tant que profil de matrice (12, 12a) apte à fournir une forme,
des dents de matrice agencées sur le côté extérieur, parallèle à l'axe, de la paroi de corps creux (2) et des espaces intermédiaires de denture de mandrin agencés sur le côté intérieur, parallèle à l'axe, de la paroi de corps creux (2) ainsi que des espaces intermédiaires de denture de matrice agencés sur le côté extérieur, parallèle à l'axe, de la paroi de corps creux (2) et des dents de mandrin agencées sur le côté intérieur, parallèle à l'axe, de la paroi de corps creux (2) sont respectivement opposés au niveau de la paroi de corps creux (2) dans la direction radiale de l'axe de corps creux (3) et les dents de matrice alimentant du matériau de la paroi de corps creux (2) en direction des espaces intermédiaires de denture de mandrin opposés aux dents de matrice, avec formation du profil intérieur (18, 18a) de la paroi de corps creux (2).

3. Dispositif selon l'une quelconque des revendications précédentes, **caractérisé en ce qu'**une culée axiale (23) est prévue pour le corps creux (1), contre laquelle le corps creux (1) est soutenu dans la direction du mouvement axial de matrice et qui est fixe le long de l'axe de corps creux (3) lors du mouvement axial de matrice mis en oeuvre par la matrice de formage (9) par rapport au corps creux (1).

4. Dispositif selon l'une quelconque des revendications précédentes, **caractérisé en ce que** :
• l'entraînement de formage (20, 20a) présente un entraînement de mandrin (21, 21a) et une commande d'entraînement (22, 22a) en plus de l'entraînement de matrice (19, 19a),
• le mandrin (10, 10a) agencé à l'intérieur du corps creux (1) peut être déplacé à travers l'ouverture de matrice (11, 11a) le long de l'axe de corps creux (3) au moyen de l'entraînement de mandrin (21, 21a) avec un mouvement de mandrin axial dirigé à l'encontre du mouvement axial de matrice,
• la paroi de corps creux (2) peut être sollicitée en traction au moyen du mandrin (10, 10a) dans une direction du mouvement axial de mandrin en raison du mouvement axial de mandrin et peut ainsi être tirée par rapport à la matrice de formage (9, 9a) à travers l'ouverture de matrice (11, 11a) dans la direction du mouvement axial de mandrin, et
• au moyen de la commande d'entraînement (22, 22a) de l'entraînement de formage (20, 20a), l'entraînement de mandrin (21, 21a) et l'entraînement de matrice (19, 19a) peuvent être commandés de telle manière que le mouvement axial de mandrin et le mouvement axial de matrice se superposent.

5. Dispositif selon la revendication 4, **caractérisé en ce que** l'entraînement de matrice (19, 19a) et l'entraînement de mandrin (21, 21a) peuvent être commandés au moyen de la commande d'entraînement (22, 22a) de telle manière que la relation entre les vitesses du mouvement axial de mandrin et du mouvement axial de matrice dépend de la relation entre la section transversale du corps creux (1) à l'état initial et la section transversale du corps creux (1) après le procédé de formage.

6. Dispositif selon la revendication 4 ou la revendication 5, **caractérisé en ce que** la relation entre les quantités du mouvement axial de mandrin et du mouvement axial de matrice est réciproque par rapport à la relation entre les vitesses du mouvement axial de mandrin et du mouvement axial de matrice.

7. Dispositif selon l'une quelconque des revendications 4 à 6, **caractérisé en ce que**
• la matrice de formage (9, 9a) peut être déplacée au moyen de l'entraînement de matrice (19, 19a) avec un mouvement de positionnement à partir d'une position éloignée du corps creux (1) à former jusqu'à une position dans laquelle la matrice de formage (9, 9a) est agencée sur le côté extérieur du corps creux (1), et
• l'entraînement de matrice (19, 19a) et l'entraînement de mandrin (21, 21a) peuvent être commandés au moyen de la commande d'entraînement (22, 22a) de telle sorte que l'entraînement de mandrin (21, 21a) initie le mouvement axial de mandrin avant que la matrice de formage (9, 9a) ne soit agencée sur le côté extérieur du corps creux (1) en raison du mouvement de positionnement de la matrice de formage (9, 9a).

8. Agencement permettant de former un corps creux (1) tubulaire présentant une paroi de corps creux (2) en un matériau plastiquement déformable et un axe de corps creux (3) s'étendant dans la direction longitudinale du corps creux (1),
• l'agencement comprenant un premier dispositif de formage (7) et un second dispositif de formage (8) et le second dispositif de formage (8) étant agencé en aval du premier dispositif de formage (7) au sein d'un procédé de formage,
• le premier dispositif de formage (7) étant conçu pour produire une ébauche (32) d'un corps creux formé fini, à partir du corps creux (1) dans un état initial,
• l'ébauche (32) étant réalisée sous la forme d'un corps creux tubulaire avec une paroi d'ébauche (38) en un matériau plastiquement déformable et avec un axe d'ébauche (37) coïncidant avec l'axe de corps creux (3), et
• le second dispositif de formage (8) étant conçu pour produire un modèle ultérieur de l'ébauche (32), présentant une paroi de modèle ultérieur, en particulier pour produire le corps creux formé fini,
**caractérisé en ce que**
un dispositif de formage est prévu en tant que premier dispositif de formage (7),
• avec une première matrice de formage (26) conçue pour être agencée sur le côté extérieur du corps creux (1) et munie d'une première ouverture de matrice (28) conçue pour accueillir le corps creux (1),
• avec un premier mandrin (27) conçu pour être agencé à l'intérieur du corps creux (1) et muni sur sa périphérie d'un premier profil de mandrin (29) apte à fournir une forme, avec des premières saillies de profil de mandrin (30) et des premiers espaces intermédiaires de profil de mandrin (31) formés entre les premières saillies de profil de mandrin (30), les premières saillies de profil de mandrin (30) et les premiers espaces intermédiaires de profil de mandrin (31) s'étendant le long de l'axe de corps creux (3) au niveau du premier mandrin (27) agencé à l'intérieur du corps creux (1), et les premiers espaces intermédiaires de profil de mandrin (31) s'ouvrant vers le côté intérieur, parallèle à l'axe, de la paroi de corps creux (2), et
• avec un premier entraînement de formage (34) présentant un premier entraînement de matrice (33), au moyen duquel la première matrice de formage (26) peut être déplacée avec un mouvement axial de matrice le long de l'axe de corps creux (3) par rapport au corps creux (1) et par conséquent le long du premier mandrin (27) agencé à l'intérieur du corps creux (1), du matériau de la paroi de corps creux (2) s'écoulant dans les premiers espaces intermédiaires de profil de mandrin (31) du premier mandrin (27) en raison du mouvement axial de matrice de la première matrice de formage (26) et d'un dépassement associé de la limite d'écoulement du matériau de la paroi de corps creux (2), avec formation d'un profil intérieur (39) de la paroi d'ébauche (38), et
un dispositif de formage est prévu en tant que second dispositif de formage (8),
• avec une seconde matrice de formage (40) conçue pour être agencée au niveau du côté extérieur de l'ébauche (32) et présentant une seconde ouverture de matrice (42) formée pour accueillir l'ébauche (32),
• avec un second mandrin (41) conçu pour être agencé à l'intérieur de l'ébauche (32) et muni sur sa périphérie d'un second profil de mandrin (46) apte à fournir une forme, avec des secondes saillies de profil de mandrin (47) et des seconds espaces intermédiaires de profil de mandrin (48) formés entre les secondes saillies de profil de mandrin (47), les secondes saillies de profil de mandrin (47) et les seconds espaces intermédiaires de profil de mandrin (48) s'étendant le long de l'axe d'ébauche (37) au niveau du second mandrin (41) agencé à l'intérieur de l'ébauche (32), et les seconds espaces intermédiaires de profil de mandrin (48) s'ouvrant vers le côté intérieur, parallèle à l'axe, de la paroi d'ébauche (38) et accueillant le profil intérieur (39) de la paroi d'ébauche (38), et
• avec un second entraînement de formage (50) présentant un second entraînement de matrice (49), au moyen duquel la seconde matrice de formage (40) peut être déplacée avec un mouvement axial de matrice le long de l'axe d'ébauche (37) par rapport à l'ébauche (32) et par conséquent le long du second mandrin (41) agencé à l'intérieur de l'ébauche (32), du matériau de l'ébauche (32) s'écoulant dans les seconds espaces intermédiaires de profil de mandrin (48) du second mandrin (41) en raison du mouvement axial de matrice de la seconde matrice de formage (40) et d'un dépassement associé de la limite d'écoulement du matériau de la paroi d'ébauche (38), avec formation d'un profil intérieur (53) de la paroi de modèle ultérieur,
la seconde matrice de formage (40) étant munie, au niveau de la seconde ouverture de matrice (42), d'un profil de matrice (43) apte à fournir une forme, avec des saillies de profil de matrice (44) et des espaces intermédiaires de profil de matrice (45) formés entre les saillies de profil de matrice (44), et où, lorsque la seconde matrice de formage (40) est déplacée avec le mouvement axial de la matrice,
• les saillies de profil de matrice (44) et les espaces intermédiaires de profil de matrice (45) de la seconde matrice de formage (40) s'étendent le long de l'axe d'ébauche (37) et les espaces intermédiaires de profil de matrice (45) s'ouvrent vers le côté extérieur, parallèle à l'axe, de la paroi d'ébauche (38), et
• des saillies de profil de matrice (44) agencées sur le côté extérieur, parallèle à l'axe, de la paroi d'ébauche (38) et des seconds espaces intermédiaires de profil de mandrin (48) agencés sur le côté intérieur, parallèle à l'axe, de la paroi d'ébauche (38) ainsi que des espaces intermédiaires de profil de matrice (45) agencés sur le côté extérieur, parallèle à l'axe, de la paroi d'ébauche (38) et des secondes saillies de profil de mandrin (47) agencées sur le côté intérieur, parallèle à l'axe, de la paroi d'ébauche (38) sont respectivement opposés les uns aux autres au niveau de la paroi d'ébauche (38) dans la direction radiale de l'axe d'ébauche (37), les saillies de profil de matrice (44) alimentant du matériau de la paroi d'ébauche (38) en direction des seconds espaces intermédiaires de profil de mandrin (48) opposés aux saillies de profil de matrice (44) avec formation du profil intérieur (53) de la paroi de modèle ultérieur.

9. Dispositif selon la revendication 8, **caractérisé en ce que** le premier profil de mandrin (29), apte à fournir une forme, du premier mandrin (27) et le second profil de mandrin (46), apte à fournir une forme, du second mandrin (41) coïncident géométriquement.

10. Agencement selon la revendication 9, **caractérisé en ce qu'**il est prévu que le premier mandrin (27) fasse office de second mandrin (41).

11. Dispositif selon l'une quelconque des revendications 8 à 10, **caractérisé en ce que** la première ouverture de matrice (28) de la première matrice de formage (26) présente une paroi d'ouverture lisse.

12. Agencement selon l'une quelconque des revendications 8 à 10, **caractérisé en ce que**
la première matrice de formage (26) est munie, au niveau de la première ouverture de matrice (28), d'un premier profil de matrice apte à fournir une forme avec des premières saillies de profil de matrice et des premiers espaces intermédiaires de profil de matrice formés entre les premières saillies de profil de matrice, où, lorsque la première matrice de formage (26) est déplacée avec le mouvement axial de matrice,
• les premières saillies de profil de matrice et les premiers espaces intermédiaires de profil de matrice s'étendent le long de l'axe de corps creux (3) et les premiers espaces intermédiaires de profil de matrice s'ouvrent vers le côté extérieur, parallèle à l'axe, de la paroi de corps creux (2), et
• des premières saillies de profil de matrice agencées sur le côté extérieur, parallèle à l'axe, de la paroi de corps creux (2) et des premiers espaces intermédiaires de profil de mandrin agencés sur le côté intérieur, parallèle à l'axe, de la paroi de corps creux (2) ainsi que des premiers espaces intermédiaires de profil de matrice agencés sur le côté extérieur, parallèle à l'axe, de la paroi de corps creux (2) et des premières saillies de profil de mandrin agencées sur le côté intérieur, parallèle à l'axe, de la paroi de corps creux (2) sont respectivement opposés au niveau de la paroi de corps creux (2) dans la direction radiale de l'axe de corps creux (3), les premières saillies de profil de matrice alimentant du matériau de la paroi de corps creux (2) en direction des premiers espaces intermédiaires de profil de mandrin opposés aux premières saillies de profil de matrice, avec formation du profil intérieur (39) de la paroi d'ébauche (38), et
la seconde matrice de formage (40) présente un second profil de matrice apte à fournir une forme en tant que profil de matrice apte à fournir une forme, avec des secondes saillies de profil de matrice et des seconds espaces intermédiaires de profil de matrice formés entre les secondes saillies de profil de matrice.

13. Agencement selon l'une quelconque des revendications 8 à 12, **caractérisé en ce que**
• la première ouverture de matrice (28) de la première matrice de formage (26) présente une section transversale d'ouverture inférieure à une section transversale de corps creux (4) du corps creux (1) s'étendant perpendiculairement à l'axe de corps creux (3) à l'état initial, la section transversale (4) du corps creux (1) étant réduite en raison du mouvement axial de matrice de la première matrice de formage (26) et d'un dépassement associé de la limite d'écoulement du matériau de la paroi de corps creux (2), et/ou
• la seconde ouverture de matrice (42) de la seconde matrice de formage (40) présente une section transversale d'ouverture inférieure à une section transversale d'ébauche de l'ébauche (32) s'étendant perpendiculairement à l'axe d'ébauche (37), la section transversale de l'ébauche (32) étant réduite en raison du mouvement axial de matrice de la seconde matrice de formage (40) et d'un dépassement associé de la limite d'écoulement du matériau de la paroi d'ébauche (38).

14. Procédé de formage d'un corps creux (1) tubulaire présentant une paroi de corps creux (2) en un matériau plastiquement déformable et un axe de corps creux (3) s'étendant dans la direction longitudinale du corps creux (1),
• une matrice de formage (9, 9a) munie d'une ouverture de matrice (11, 11a) conçue pour accueillir le corps creux (1) étant agencée sur le côté extérieur du corps creux (1),
• un mandrin (10, 10a), muni sur sa périphérie d'un profil de mandrin (15, 15a) apte à fournir une forme, avec des saillies de profil de mandrin (16, 16a) et des espaces intermédiaires de profil de mandrin (17, 17a) formés entre les saillies de profil de mandrin (16, 16a), étant agencé à l'intérieur du corps creux (1), les saillies de profil de mandrin (16, 16a) et les espaces intermédiaires de profil de mandrin (17, 17a) s'étendant le long de l'axe de corps creux (3) au niveau du mandrin (10, 10a) agencé à l'intérieur du corps creux (1), et les espaces intermédiaires de profil de mandrin (17, 17a) s'ouvrant vers le côté intérieur, parallèle à l'axe, de la paroi de corps creux (2), et
• la matrice de formage (9, 9a) étant déplacée au moyen d'un entraînement de matrice (19, 19a) d'un entraînement de formage (20, 20a) avec un mouvement axial de matrice le long de l'axe de corps creux (3) par rapport au corps creux (1) et par conséquent le long du mandrin (10, 10a) agencé à l'intérieur du corps creux (1), du matériau de la paroi de corps creux (2) s'écoulant dans les espaces intermédiaires de profil de mandrin (17, 17a) du mandrin (10, 10a) avec formation d'un profil intérieur (18, 18a) de la paroi de corps creux (2) en raison du mouvement axial de matrice et d'un dépassement associé de la limite d'écoulement du matériau de la paroi de corps creux (2),
**caractérisé en ce que**
une matrice de formage (9, 9a) munie, au niveau de l'ouverture de matrice (11, 11a), d'un profil de matrice (12, 12a) apte à fournir une forme, avec des saillies de profil de matrice (13, 13a) et des espaces intermédiaires de profil de matrice (14, 14a) formés entre les saillies de profil de matrice (13, 13a), est déplacée par rapport au corps creux (1) avec le mouvement axial de matrice au moyen de l'entraînement de matrice (19, 19a), où, lorsque la matrice de formage (9, 9a) est déplacée avec le mouvement axial de matrice,
• les saillies de profil de matrice (13, 13a) et les espaces intermédiaires de profil de matrice (14, 14a) s'étendent le long de l'axe de corps creux (3) et les espaces intermédiaires de profil de matrice (14, 14a) s'ouvrent vers le côté extérieur, parallèle à l'axe, de la paroi de corps creux (2), et
• des saillies de profil de matrice (13, 13a) agencées sur le côté extérieur, parallèle à l'axe, de la paroi de corps creux (2) et des espaces intermédiaires de profil de mandrin (17, 17a) agencés sur le côté intérieur, parallèle à l'axe, de la paroi de corps creux (2) ainsi que des espaces intermédiaires de profil de matrice (14, 14a) agencés sur le côté extérieur, parallèle à l'axe, de la paroi de corps creux (2) et des saillies de profil de mandrin (16, 16a) agencées sur le côté intérieur, parallèle à l'axe, de la paroi de corps creux (2) sont respectivement opposés au niveau de la paroi de corps creux (2) dans la direction radiale de l'axe de corps creux (3), les saillies de profil de matrice (13, 13a) agissant sur le matériau de la paroi de corps creux (2) en direction des espaces intermédiaires de profil de mandrin (17, 17a) opposés aux saillies de profil de matrice (13, 13a) avec formation du profil intérieur (18, 18a) de la paroi de corps creux (2).

15. Procédé selon la revendication 14, **caractérisé en ce qu'**une matrice de formage (9) munie d'une ouverture de matrice (11) dont la section transversale d'ouverture est inférieure à une section transversale de corps creux (4) s'étendant perpendiculairement à l'axe de corps creux (3) dans un état initial est agencée sur le côté extérieur du corps creux (1) et **en ce que** la section transversale (4) du corps creux (1) est réduite en raison du mouvement axial de matrice et du dépassement associé de la limite d'écoulement du matériau de la paroi de corps creux (2).

16. Procédé de formage d'un corps creux (1) tubulaire présentant une paroi de corps creux (2) en un matériau plastiquement déformable et un axe de corps creux (3) s'étendant dans la direction longitudinale du corps creux (1),
• ledit procédé comprenant une première étape de procédé et une seconde étape de procédé et la seconde étape de procédé venant à la suite de la première étape de procédé au sein du procédé,
• une ébauche (32) d'un corps creux formé fini étant produite à partir du corps creux (1) dans un état initial lors de la première étape de procédé,
• l'ébauche (32) étant réalisée sous forme de corps creux (1) tubulaire avec une paroi d'ébauche (38) en un matériau plastiquement déformable et avec un axe d'ébauche (37) coïncidant avec l'axe de corps creux (3), et
• un modèle ultérieur de l'ébauche (32), en particulier le corps creux formé fini, présentant une paroi de modèle ultérieur, étant produite lors de la seconde étape de procédé,
**caractérisé en ce que**,
lors de la première étape de procédé,
• une première matrice de formage (26) d'un premier dispositif de formage (7) est agencée sur le côté extérieur du corps creux (1) de telle manière que la première matrice de formage (26) accueille le corps creux (1) au niveau d'une première ouverture de matrice (28),
• un premier mandrin (27) du premier dispositif de formage (7) muni sur sa périphérie d'un premier profil de mandrin (29) apte à fournir une forme, avec des premières saillies de profil de mandrin (30) et des premiers espaces intermédiaires de profil de mandrin (31) formés entre les premières saillies de profil de mandrin (30), est agencé à l'intérieur du corps creux (1), les premières saillies de profil de mandrin (30) et les premiers espaces intermédiaires de profil de mandrin (31) s'étendant le long de l'axe de corps creux (3) sur le premier mandrin (27) agencé à l'intérieur du corps creux (1), et les premiers espaces intermédiaires de profil de mandrin (31) s'ouvrant vers le côté intérieur, parallèle à l'axe, de la paroi de corps creux (2), et
• la première matrice de formage (26) est déplacée le long de l'axe de corps creux (3) par rapport au corps creux (1) et par conséquent le long du premier mandrin (27) agencé à l'intérieur du corps creux (1) avec un mouvement axial de matrice au moyen d'un premier entraînement de matrice (33) d'un premier entraînement de formage (34) du premier dispositif de formage (7), du matériau de la paroi de corps creux (2) s'écoulant dans les premiers espaces intermédiaires de profil de mandrin (31) du premier mandrin (27) avec formation d'un profil intérieur (39) de la paroi d'ébauche (38) en raison du mouvement axial de matrice de la première matrice de formage (26) et d'un dépassement associé de la limite d'écoulement du matériau de la paroi de corps creux (2), et
**en ce que**, lors de la seconde étape de procédé,
• une seconde matrice de formage (40) d'un second dispositif de formage (8) est agencée sur le côté extérieur de l'ébauche (32) de telle manière que la seconde matrice de formage (40) accueille l'ébauche (32) au niveau d'une seconde ouverture de matrice (42),
• un second mandrin (41) appartenant du second dispositif de formage (8) muni sur sa périphérie d'un second profil de mandrin (46) apte à fournir une forme, avec des secondes saillies de profil de mandrin (47) et des seconds espaces intermédiaires de profil de mandrin (48) formés entre les secondes saillies de profil de mandrin (47), est agencé à l'intérieur de l'ébauche (32), les secondes saillies de profil de mandrin (47) et les seconds espaces intermédiaires de profil de mandrin (48) s'étendant le long de l'axe d'ébauche (37) sur le second mandrin (41) agencé à l'intérieur de l'ébauche (32), et les seconds espaces intermédiaires de profil de mandrin (48) s'ouvrant vers le côté intérieur, parallèle à l'axe, de la paroi d'ébauche (38) et accueillant le profil intérieur de la paroi d'ébauche (38), et
• la seconde matrice de formage (40) est déplacée au moyen d'un second entraînement de matrice (49) d'un second entraînement de formage (50) du second dispositif de formage (8) avec un mouvement axial de matrice le long de l'axe d'ébauche (37) par rapport à l'ébauche (32) et par conséquent le long du second mandrin (41) agencé à l'intérieur de l'ébauche (32), du matériau de l'ébauche (32) s'écoulant dans les seconds espaces intermédiaires de profil de mandrin (48) du second mandrin (41) avec formation d'un profil intérieur (53) de la paroi de modèle ultérieur en raison du mouvement axial de matrice de la seconde matrice de formage (40) et d'un dépassement associé de la limite d'écoulement du matériau de la paroi d'ébauche (38),
dans lequel une seconde matrice de formage (40) munie, au niveau de la seconde ouverture de matrice (42), d'un profil de matrice (43) apte à fournir une forme, avec des saillies de profil de matrice (44) et des espaces intermédiaires de profil de matrice (45) formés entre les saillies de profil de matrice (44), est déplacée par rapport à l'ébauche (32) avec le mouvement axial de matrice au moyen du second entraînement de matrice (49), où, lorsque la seconde matrice de formage (40) est déplacée avec le mouvement axial de matrice,
• les saillies de profil de matrice (44) et les espaces intermédiaires de profil de matrice (45) de la seconde matrice de formage (40) s'étendent le long de l'axe d'ébauche (37) et les espaces intermédiaires de profil de matrice (45) s'ouvrent vers le côté extérieur, parallèle à l'axe, de la paroi d'ébauche (38), et
• des saillies de profil de matrice (44) agencées sur le côté extérieur, parallèle à l'axe, de la paroi d'ébauche (38) et des seconds espaces intermédiaires de profil de mandrin (48) agencés sur le côté intérieur, parallèle à l'axe, de la paroi d'ébauche (38) ainsi que des espaces intermédiaires de profil de matrice (45) agencés sur le côté extérieur, parallèle à l'axe, de la paroi d'ébauche (38) et des secondes saillies de profil de mandrin (47) agencées sur le côté intérieur, parallèle à l'axe, de la paroi d'ébauche (38) sont respectivement opposés les uns aux autres au niveau de la paroi d'ébauche (38) dans la direction radiale de l'axe d'ébauche (37), les saillies de profil de matrice (44) agissant sur le matériau de la paroi d'ébauche (38) en direction des seconds espaces intermédiaires de profil de mandrin (48) opposés aux saillies de profil de matrice (44) avec formation du profil intérieur (53) de la paroi de modèle ultérieur.
